# EUROPÄISCHE PATENTANMELDUNG

(11) **EP 4 755 515 A2**
(43) Veröffentlichungstag der Anmeldung: **10.06.2026**
(21) Anmeldenummer: 25220503.4
(22) Anmeldetag: 03.12.2025
(51) Int. Cl.: B03C 3/019, B03C 3/08, B03C 3/12, B03C 3/155, B03C 3/32, B03C 3/36, B03C 3/41, B03C 3/47, B03C 3/68, B03C 3/82, B03C 3/86

(54) **LUFTREINIGUNGSGERÄT UND VERFAHREN ZUM REINIGEN VON LUFT**

(30) Priorität: 04.12.2024 DE 102024136191
(71) Anmelder: Alfred Kärcher SE & Co. KG, 71364 Winnenden (DE)
(72) Erfinder: Robieu, Thomas, 71364 Winnenden (DE)
(74) Vertreter: Hoeger, Stellrecht & Partner Patentanwälte mbB

(57) **Zusammenfassung**

Die Erfindung betrifft ein Luftreinigungsgerät mit mindestens einem Lufteinlass und mindestens einem Luftauslass, wobei fluidwirksam zwischen dem mindestens einen Lufteinlass und dem mindestens einen Luftauslass eine Luftfördereinrichtung zum Erzeugen eines Luftstroms vom mindestens einen Lufteinlass zum mindestens einen Luftauslass und eine Luftreinigungsvorrichtung zum Reinigen der den Luftstrom ausbildenden Luft von Fremd- und/oder Schmutzpartikeln, wobei die Luftreinigungsvorrichtung mindestens eine Elektrofiltereinrichtung umfasst mit einer elektrisch leitfähigen Emissionselektrode zum Emittieren und/oder Erzeugen geladener Teilchen, einer elektrisch leitfähigen Abscheideelektrode zum Abscheiden geladener Schmutzpartikel, wobei das Luftreinigungsgerät mindestens eine Hochspannungsquelle zum Erzeugen einer Hochspannung zwischen der Emissionselektrode und der Abscheideelektrode umfasst, wobei die Luftreinigungsvorrichtung mindestens einen Luftreinigungskanal umfasst zum Führen des Luftstroms vom mindestens einen Lufteinlass zur Luftfördereinrichtung und wobei die Abscheideelektrode den Luftreinigungskanal begrenzt.

Ferner wird ein verbessertes Verfahren zum Reinigen von Luft vorgeschlagen.

## Beschreibung

Die Erfindung betrifft ein Luftreinigungsgerät mit mindestens einem Lufteinlass und mindestens einem Luftauslass, wobei fluidwirksam zwischen dem mindestens einen Lufteinlass und dem mindestens einen Luftauslass eine Luftfördereinrichtung zum Erzeugen eines Luftstroms vom mindestens einen Lufteinlass zum mindestens einen Luftauslass und eine Luftreinigungsvorrichtung zum Reinigen der den Luftstrom ausbildenden Luft von Fremd- und/oder Schmutzpartikeln angeordnet oder ausgebildet sind, wobei die Luftreinigungsvorrichtung mindestens eine Elektrofiltereinrichtung umfasst mit einer elektrisch leitfähigen Emissionselektrode zum Emittieren und/oder Erzeugen geladener Teilchen, einer elektrisch leitfähigen Abscheideelektrode zum Abscheiden geladener Schmutzpartikel, wobei das Luftreinigungsgerät mindestens eine Hochspannungsquelle zum Erzeugen einer Hochspannung zwischen der Emissionselektrode und der Abscheideelektrode umfasst, wobei die Luftreinigungsvorrichtung mindestens einen Luftreinigungskanal umfasst zum Führen des Luftstroms vom mindestens einen Lufteinlass zur Luftfördereinrichtung.

Ferner betrifft die Erfindung ein Verfahren zum Reinigen von Luft, bei welchem Verfahren die zu reinigende Luft durch eine Elektrofiltereinrichtung mit einer elektrisch leitfähigen Emissionselektrode zum Emittieren und/oder Erzeugen geladener Teilchen und einer elektrisch leitfähigen Abscheideelektrode zum Abscheiden geladener Schmutzpartikel gefördert wird, wobei zwischen der Emissionselektrode und der Abscheideelektrode eine Hochspannung angelegt wird.

Luftreinigungsgeräte der eingangs beschriebenen Art sind in unterschiedlichen Ausführungsformen bekannt. Ein Beispiel eines solchen Luftreinigungsgeräts ist insbesondere in der US 2013/0047858 A1 beschrieben. Bei derartigen Luftreinigungsgeräten wird die zu reinigende Luft durch ein elektrisches Feld geleitet. Schmutzteilchen werden durch von der Emissionselektrode emittierte Elektronen negativ geladen oder im Falle eines an die Emissionselektrode angelegten positiven Potentials, positiv aufgeladen. Die Abscheideelektrode bildet eine Gegenelektrode zur Emissionselektrode. Die geladenen Schmutzteilchen werden im elektrischen Feld zwischen der Emissionselektrode und der Abscheideelektrode zur Abscheideelektrode hin bewegt. Mithin sammeln sich alle aus der zu reinigenden Luft herausgefilterten geladenen Schmutzpartikel auf der Abscheideelektrode.

Für einen dauerhaften und zuverlässigen Betrieb des Luftreinigungsgeräts ist es daher erforderlich, die Abscheideelektrode der mindestens einen Elektrofiltereinrichtung regelmäßig zu reinigen. Dies ist insbesondere bei Luftreinigungsgeräten, wie sie aus der US 2013/0047858 A1 bekannt sind, nur mit hohem Aufwand möglich. Elektrostatische Filterkassetten, wie sie aus dieser Veröffentlichung bekannt sind, lassen sich von einem Anwender nur aufwendig reinigen. Es ist bekannt, hierfür Bürsten zu nutzen, um zwischen Elektrodenplatten angesammelten Schmutz zu entfernen.

In der DE 10 2022 125 024 A1 ist ein Raumluftreiniger beschrieben. Aus der DE 10 2008 011 561 A1 ist eine Einrichtung zur Reinigung ölhaltiger Abluft bekannt. Die CN 106032916 A betrifft einen Plasma-Luftreiniger. Verfahren zum Entfernen von Staub aus der Luft und ein elektrostatisches Filter sind in der US 2008/0250926 A1 offenbart. In der DE 10 2004 053 030 A1 sind ein Verfahren zum Herausfiltern von Gerüchen aus einer Luftströmung und eine Filtervorrichtung mit einem Geruchsfilter beschrieben. Aus der CN 112178820 A ist eine automatische Luftreinigungsvorrichtung bekannt. Die CN 207299230 U betrifft eine Vorrichtung zum Entfernen von Staub aus der Luft und zur sterilen Luftreinigung. Ein Plasma-Luftreinigungsvorrichtung für den Innenbereich ist in der CN 111174347 A offenbart.

Es ist daher eine Aufgabe der vorliegenden Erfindung, ein Luftreinigungsgerät und ein Verfahren der eingangs beschriebenen Art so zu verbessern, dass eine einfache Handhabung für einen Anwender ermöglicht wird.

Diese Aufgabe wird bei einem Luftreinigungsgerät der eingangs beschriebenen Art erfindungsgemäß dadurch gelöst, dass die Abscheideelektrode den Luftreinigungskanal begrenzt.

Ein Luftreinigungsgerät in der vorgeschlagenen Weise weiterzubilden, ermöglicht es insbesondere, die Abscheideelektrode auf einfache Weise zu reinigen. Wie erläutert sammeln sich abgeschiedene Schmutzpartikel bei einem Luftreinigungsgerät mit Elektrofiltereinrichtung auf der Abscheideelektrode. Ein Anwender muss bei einem solchen Gerät dann lediglich die Abscheideelektrode von Schmutzteilchen befreien, um eine dauerhafte und zuverlässige Funktion des Geräts zu gewährleisten. Beispielsweise kann das Luftreinigungsgerät derart ausgebildet sein, dass die Abscheideelektrode vom Luftreinigungsgerät abnehmbar ist, und zwar insbesondere unabhängig von der Emissionselektrode, sodass sich die Abscheideelektrode beispielsweise unter fließendem Wasser einfach reinigen lässt.

Günstig ist es, wenn die mindestens eine Elektrofiltereinrichtung nur eine einzige Abscheideelektrode umfasst. Das Luftreinigungsgerät kann zwar zwei oder mehr Elektrofiltereinrichtungen umfassen. Jede dieser Elektrofiltereinrichtungen kann dabei aber nur eine einzige Abscheideelektrode umfassen. Dies ermöglicht es insbesondere, die Abscheideelektrode derart auszubilden und anzuordnen, dass sie auf einfache Weise vom Luftreinigungsgerät lösbar oder abnehmbar ist. Dies vereinfacht insbesondere eine Reinigung der Abscheideelektrode.

Der Aufbau des Luftreinigungsgeräts lässt sich insbesondere dadurch vereinfachen, dass die Abscheideelektrode einstückig ausgebildet ist. Insbesondere kann sie monolithisch ausgebildet sein. Eine solche Ausgestaltung ermöglicht es einem Anwender insbesondere, die Abscheideelektrode in einem Stück vom Luftreinigungsgerät abzunehmen oder aus einem Gehäuse desselben herauszuführen, um sie zu reinigen. Die Abscheideelektrode kann insbesondere durchgängig aus einem elektrisch leitfähigen Werkstoff ausgebildet sein, sodass eben nur eine einzige Abscheideelektrode von der mindestens einen Elektrofiltereinrichtung umfasst ist.

Alternativ ist es möglich, dass die Abscheideelektrode mindestens zwei elektrisch gegeneinander isoliert oder voneinander getrennte Abscheidebereiche umfasst. Mithin ist in einem solchen Fall die Abscheideelektrode mehrteilig ausgebildet. Sie wird durch die Abscheidebereiche gebildet. Beispielsweise können diese Abscheidebereiche aus einem elektrisch leitfähigen Werkstoff ausgebildete, an den Luftreinigungskanal angrenzende Streifen sein, die auf einem Abscheideträger angeordnet sind, beispielsweise auf einem elektrischen Isolator. Die Abscheidebereiche können insbesondere in Form einer elektrisch leitfähigen Beschichtung auf dem Abscheideträger ausgebildet werden.

Auf einfache Weise lässt sich eine Abscheideelektrode mit mindestens zwei elektrisch gegeneinander isolierten oder voneinander getrennten Abscheidebereichen ausbilden, wenn die mindestens zwei Abscheidebereiche auf einem gemeinsamen Abscheideträger angeordnet oder ausgebildet sind. Insbesondere kann der Abscheideträger plattenförmig ausgebildet sein. Vorzugsweise ist der Abscheideträger aus einem elektrisch isolierenden Werkstoff ausgebildet. Elektrisch gegeneinander isolierte Abscheidebereiche können auf diese Weise durch elektrisch nicht miteinander leitungswirksam verbundene Abscheidebereiche ausgebildet werden. Diese können streifenförmig oder flächenförmig ausgebildet sein, wie beispielsweise vieleckig, insbesondere, dreieckig, viereckig oder sechseckig. Vorzugsweise können so Abscheidebereiche in einem regelmäßigen oder unregelmäßigen Muster auf dem Abscheideträger angeordnet oder ausgebildet werden.

Die Elektrofiltereinrichtung lässt sich insbesondere auf einfache Weise ausbilden, wenn die Abscheideelektrode plattenförmig ausgebildet ist. Die Abscheideelektrode kann dabei flach, gekrümmt oder gewellt ausgebildet sein. Plattenförmig ist insbesondere so zu verstehen, dass die Abscheideelektrode aus einem Flachmaterial ausgebildet ist. Dieses kann eine Dicke in einem Bereich von etwa 0,5 mm bis etwa 3 mm aufweisen. Beispielsweise kann die plattenförmige Abscheideelektrode aus einer Stahl- oder Kupferplatte ausgebildet sein.

Für eine einfache Reinigung des Luftreinigungsgeräts ist es günstig, wenn die Abscheideelektrode vom Luftreinigungsgerät trennbar ist. Insbesondere kann sie allein, also unabhängig von der Emissionselektrode, vom Luftreinigungsgerät trennbar sein. Beispielsweise kann so eine einzige plattenförmige Abscheideelektrode vom Luftreinigungsgerät getrennt werden. Eine solche Abscheideelektrode lässt sich auf einfache und zuverlässige Weise von abgeschiedenen Schmutzpartikeln befreien. Beispielsweise kann die Abscheideelektrode unter fließendem Wasser abgereinigt werden.

Kostengünstig und hinreichend formstabil kann die Abscheideelektrode aus Edelstahl ausgebildet werden. Edelstahl ist zudem korrosionsbeständig. So lassen sich Luftreinigungsgeräte mit langer Lebensdauer ausbilden.

Für die Funktionsweise der Elektrofiltereinrichtung ist es vorteilhaft, wenn die Emissionselektrode und die Abscheideelektrode aus einem elektrisch leitfähigen Werkstoff ausgebildet sind. Insbesondere können beide Elektroden jeweils massiv aus einem elektrisch leitfähigen Werkstoff ausgebildet sein. Die elektrisch leitfähigen Werkstoffe zur Ausbildung der Emissionselektrode und der Abscheideelektrode können identisch sein oder sich auch unterscheiden. Beispielsweise kann die Emissionselektrode aus Wolfram bestehen, die Abscheideelektrode aus einem Stahl, insbesondere einem nichtrostenden Edelstahl.

Um Schmutzteilchen auf einfache Weise elektrisch aufladen zu können, ist es vorteilhaft, wenn die Emissionselektrode drahtförmig ausgebildet ist. So lassen sich hohe elektrische Feldstärken im Bereich der Emissionselektrode erzielen. Je nachdem, ob die Emissionselektrode auf einem positiven oder negativen Potential liegt, können so Schmutzteilchen positiv aufgeladen oder durch von der Emissionselektrode emittierte Elektronen negativ aufgeladen werden.

Die Emissionselektrode kann vorzugsweise mindestens einen Emissionsdraht umfassen, beispielsweise auch zwei, drei oder mehr Emissionsdrähte. Über die Anzahl der Emissionsdrähte, die Emissionselemente der Emissionselektrode bilden, kann so insbesondere eine Wirksamkeit der Elektrofiltereinrichtung zum elektrischen Aufladen von Schmutzpartikeln in der Luft vorgegeben werden. Mit einer größeren Anzahl an Drähten können mehr Schmutzpartikel elektrisch aufgeladen werden.

Alternativ zu Emissionsdrähten oder auch zusätzlich zu diesen kann die Emissionselektrode eine Mehrzahl von Emissionsnadeln oder Emissionsklingen umfassen oder in Form eines Geflechts ausgebildet sein. Emissionsnadeln und Emissionsklingen mit Spitzen beziehungsweise scharf definierten Kanten sind hervorragend geeignet, um lokal hohe Feldstärken zum Emittieren elektrisch geladener Teilchen beziehungsweise zum Aufladen von Schmutzteilchen zu erzeugen.

Vorzugsweise ist die Emissionselektrode aus Wolfram ausgebildet oder enthält Wolfram. Wolfram ist insbesondere hervorragend geeignet, um bei entsprechend hohem Spannungspotential Elektronen zu emittieren oder Schmutzpartikel positiv aufzuladen. Zudem ist Wolfram auch geeignet, dauerhaft stabile Emissionselemente in Form von Emissionsdrähten zu bilden.

Gemäß einer weiteren bevorzugten Ausführungsform der Erfindung kann vorgesehen sein, dass die Emissionselektrode der Abscheideelektrode gegenüberliegend und den Luftreinigungskanal begrenzend angeordnet oder ausgebildet ist. Mit anderen Worten liegen sich die Emissionselektrode und die Abscheideelektrode gegenüber und begrenzen jeweils auf einer Seite den Luftreinigungskanal. Die zu reinigende Luft strömt dann zwischen der Emissionselektrode und der Abscheideelektrode hindurch. Die zu reinigende Luft muss dann nicht um die Emissionselektrode herumströmen. So kann insbesondere die Gefahr einer Beschädigung derselben beim Betrieb des Luftreinigungsgeräts verringert werden.

Günstig ist es, wenn sich die Emissionselektrode quer, insbesondere senkrecht zu einer vom Luftreinigungskanal definierten Strömungsrichtung erstreckt. Eine solche Ausgestaltung ermöglicht es insbesondere, mit der Emissionselektrode und der Abscheideelektrode durch das ausgebildete elektrische Feld eine Art Vorhang für die Schmutzpartikel auszubilden, durch den die Schmutzpartikel hindurchtreten müssen. Dabei werden sie zwangsläufig aufgeladen und im elektrischen Feld zur Abscheideelektrode hin bewegt. Durch die vorgeschlagene Orientierung der Emissionselektrode kann so insbesondere ein großer Wirkungsquerschnitt der Elektrofiltereinrichtung erreicht werden.

Vorteilhaft ist es, wenn der Luftreinigungskanal einen Kanaleinlass und einen Kanalauslass aufweist und wenn der Kanaleinlass mit dem mindestens einen Lufteinlass in direkter Fluidverbindung steht. Zu reinigende Luft kann so durch den mindestens einen Lufteinlass in das Luftreinigungsgerät hinein- und in der beschriebenen Weise direkt zum Kanaleinlass des Luftreinigungskanals geleitet werden.

Günstig ist es, wenn die Emissionselektrode direkt nach dem Kanaleinlass im Luftreinigungskanal angeordnet oder ausgebildet ist. Diese Ausgestaltung ermöglicht es insbesondere, Schmutzpartikel beim Eintreten in den Luftreinigungskanal elektrisch aufzuladen und dann den gesamten Luftreinigungskanal als Abscheidestrecke zu nutzen, um die elektrisch aufgeladenen Schmutzpartikel im elektrischen Feld der Elektrofiltereinrichtung zur Abscheideelektrode zu bewegen. Dort werden sie entladen und abgeschieden.

Gemäß einer weiteren bevorzugten Ausführungsform kann vorgesehen sein, dass der Luftreinigungskanal eine der Abscheideelektrode gegenüberliegende und in Richtung auf diese hin geöffnete Elektrodenausnehmung aufweist und dass die Emissionselektrode in oder im Bereich der Elektrodenausnehmung angeordnet oder ausgebildet ist. Diese Ausgestaltung ermöglicht es insbesondere, die Emissionselektrode geschützt anzuordnen, und zwar so, dass sie den Luftreinigungskanal seitlich begrenzt, aber nicht in diesem direkt angeordnet oder ausgebildet ist. Auf diese Weise kann insbesondere sichergestellt werden, dass sich das elektrische Feld zwischen Emissionselektrode und Abscheideelektrode quer zur Strömungsrichtung im Luftreinigungskanal ausbilden kann, um die elektrisch aufgeladenen Schmutzpartikel quer zur Strömungsrichtung auf die Abscheideelektrode hin zu bewegen.

Vorzugsweise weist das Luftreinigungsgerät nur einen einzigen Luftauslass auf. Unabhängig davon, ob das Luftreinigungsgerät einen, zwei oder mehr Lufteinlässe aufweist, wird die gereinigte Luft vom Luftreinigungsgerät durch einen einzigen Luftauslass abgegeben. So kann die gereinigte Luft insbesondere gezielt in einen Raum, in welchem das Luftreinigungsgerät positioniert ist, ausgebracht werden.

Gemäß einer bevorzugten Ausführungsform kann vorgesehen sein, dass die Luftfördereinrichtung ein Gebläse umfasst oder in Form eines Gebläses ausgebildet ist und ein Lüfterrad zum Fördern von Luft umfasst. Mit einer solchen Luftfördereinrichtung kann Luft auf einfache Weise durch das Luftreinigungsgerät hindurch, insbesondere durch den Luftreinigungskanal hindurch, gefördert werden.

Für eine einfache Handhabung des Luftreinigungsgeräts und insbesondere um empfindliche Komponenten desselben vor Beschädigungen zu schützen, ist es günstig, wenn das Luftreinigungsgerät ein Gehäuse mit einer Gehäuseunterseite, einer Gehäuseoberseite, einer Gehäusevorderseite, einer Gehäuserückseite und zwei die Gehäusevorderseite und die Gehäuserückseite verbindenden Gehäuseseiten umfasst. Das Gehäuse kann insbesondere auch dem Schutz eines Anwenders dienen, um nicht mit der Elektrofiltereinrichtung, insbesondere der Emissionselektrode oder Abscheideelektrode in Kontakt zu kommen. Für den Fall, dass das Gehäuse einen kreisförmigen oder im Wesentlichen kreisförmigen oder ovalen Querschnitt aufweist, werden die angegebenen Gehäuseseiten sowie die Gehäusevorderseite und die Gehäuserückseite durch jeweils einen Winkelbereich definierende Gehäuseabschnitte gebildet beziehungsweise definiert.

Ein besonders kompakter Aufbau des Luftreinigungsgeräts kann insbesondere erreicht werden, wenn das Luftreinigungsgerät derart angeordnet oder ausgebildet ist, dass die Gehäuseoberseite beim bestimmungsgemäßen Gebrauch des Luftreinigungsgeräts entgegen der Schwerkraftrichtung über der Gehäuseunterseite angeordnet oder ausgebildet ist. So kann insbesondere ein Luftreinigungsgerät in Form eines sogenannten Turmgeräts ausgebildet werden. Ein solches Turmgerät weist typischerweise eine Höhe auf, die größer ist als eine seitliche Abmessung der Gehäuseunterseite.

Um das Luftreinigungsgerät insbesondere auch vor einer Wand positionieren zu können, ist es vorteilhaft, wenn der mindestens eine Luftauslass an der Gehäuseoberseite angeordnet oder ausgebildet ist. Ein solches Luftreinigungsgerät kann die gereinigte Luft nach oben, also beim bestimmungsgemäßen Gebrauch entgegen der Schwerkraftrichtung, in einen Raum hinein fördern.

Ferner ist es günstig, wenn der mindestens eine Lufteinlass an der Gehäusevorderseite angeordnet oder ausgebildet ist. Dies ermöglicht es insbesondere, das Luftreinigungsgerät vor einer Wand oder in einer Gehäuseecke eines Raumes zu positionieren. Zu reinigende Luft kann dann durch den Lufteinlass an der Gehäusevorderseite in das Gehäuse hinein gefördert und durch den mindestens einen Luftauslass abgegeben werden, beispielsweise durch einen an der Gehäuseoberseite angeordneten Lufteinlass. Insbesondere ist es vorteilhaft, wenn der mindestens eine Lufteinlass und der mindestens eine Luftauslass an unterschiedlichen Seiten des Gehäuses angeordnet sind. So kann insbesondere eine direkte Förderung der gereinigten Luft, die aus dem mindestens einen Luftauslass austritt, direkt wieder durch den mindestens einen Lufteinlass hinein im Wesentlichen verhindert werden.

Günstig ist es, wenn die Luftfördereinrichtung einen Saugeinlass und einen Druckauslass aufweist und wenn der Druckauslass in Richtung auf die Gehäuseoberseite hin weisend angeordnet oder ausgebildet ist. Diese Ausgestaltung ermöglicht es insbesondere, die mit der Fördereinrichtung geförderte Luft direkt durch den mindestens einen Luftauslass aus dem Gehäuse heraus zu fördern, wenn der mindestens eine Luftauslass an der Gehäuseoberseite angeordnet oder ausgebildet ist.

Vorzugsweise ist der Saugeinlass in Richtung auf eine Gehäuseseite hin weisend angeordnet oder ausgebildet und weist in eine Richtung quer, insbesondere senkrecht, zum mindestens einen Lufteinlass. Diese Anordnung ermöglicht es insbesondere, die Luft in einen Bereich vor den Saugeinlass zu fördern, um ein möglichst geringes Totvolumen im Inneren des Gehäuses auszubilden.

Günstig ist es, wenn das Gehäuse eine Technikkammer umfasst oder bildet und wenn die Technikkammer in einem Bereich zwischen zwei Luftreinigungskanälen angeordnet oder ausgebildet ist. Beispielsweise kann das Luftreinigungsgerät zwei voneinander getrennte Luftreinigungskanäle umfassen und damit insbesondere auch zwei Elektrofiltereinrichtungen. Die Anordnung der Technikkammer in der beschriebenen Weise ermöglicht so insbesondere einen besonders kompakten Aufbau des Luftreinigungsgeräts.

Das Luftreinigungsgerät kann sich insbesondere noch kompakter ausbilden lassen, wenn die Technikkammer einen Kammereinlass und einen Kammerauslass aufweist und wenn der Kammerauslass den mindestens einen Luftauslass bildet oder umfasst. Insbesondere kann der Kammerauslass an der Gehäuseoberseite angeordnet oder ausgebildet sein. Dies ermöglicht es insbesondere, mit der Gehäuseoberseite auch die Technikkammer zu verschließen.

Vorzugsweise ist die Luftfördereinrichtung in der Technikkammer angeordnet oder ausgebildet. So kann sie insbesondere vor äußeren Einflüssen geschützt angeordnet oder ausgebildet werden.

Ferner ist es vorteilhaft, wenn die Hochspannungsquelle in der Technikkammer angeordnet oder ausgebildet ist. Auf diese Weise kann ein Anwender vor einem Kontakt mit der Hochspannung optimal geschützt werden.

Günstig ist es, wenn die Gehäuseunterseite einen Technikträger bildet und die Technikkammer in Schwerkraftrichtung verschließt. Das Luftreinigungsgerät kann so insbesondere kompakt ausgebildet werden. Die Gehäuseunterseite kann so insbesondere eine Doppelfunktion übernehmen. Zum einen kann sie die Technikkammer und auch das Gehäuse in Schwerkraftrichtung verschließen. Zum anderen kann sie genutzt werden, um Komponenten des Luftreinigungsgeräts, beispielsweise die Luftfördereinrichtung oder die Hochspannungsquelle, zu tragen und in definierter Weise innerhalb des Gehäuses zu positionieren.

Vorzugsweise verschließt die Gehäuseoberseite die Technikkammer entgegen der Schwerkraftrichtung. So kann insbesondere verhindert werden, dass Luft aus der Technikkammer aus dem Gehäuse austreten kann.

Günstigerweise ist der Saugeinlass der Luftfördereinrichtung in die Technickammer hinein gerichtet. Auf diese Weise bildet die Technikkammer insbesondere einen Sammelraum für mit der Luftfördereinrichtung zu fördernde Luft im Inneren des Gehäuse des Luftreinigungsgeräts.

Vorteilhaft ist es, wenn die Technikkammer eine Technikkammerwand umfasst und wenn die Emissionselektrode an einer Außenseite der Technikkammerwand gehalten oder angeordnet oder ausgebildet ist. Eine solche Ausgestaltung ermöglicht es beispielsweise, die Technikkammerwand als Trennung der Technikkammer und des Luftreinigungskanals voneinander zu nutzen. Durch die vorgeschlagene Ausgestaltung der Technikkammerwand sind dann keine weiteren Komponenten zum Halten oder Positionieren der Emissionselektrode der mindestens einen Elektrofiltereinrichtung erforderlich.

Um eine hohe Effizienz des Luftreinigungsgeräts zu erreichen ist es vorteilhaft, wenn das Luftreinigungsgerät zwei Elektrofiltereinrichtungen umfasst. Alternativ kann es nur eine einzige Elektrofiltereinrichtung umfassen. Bei zwei Elektrofiltereinrichtungen können beispielsweise zwei Luftreinigungskanäle der beiden Elektrofiltereinrichtungen symmetrisch bezogen auf die Technikkammer im Gehäuse angeordnet werden. Dies ermöglicht insbesondere einen besonders kompakten Aufbau des Luftreinigungsgeräts. Zudem lässt sich so auch eine Bauhöhe des Luftreinigungsgeräts verringern, denn bei identischem Querschnitt des Luftreinigungskanals ist dann nur eine halbe Bauhöhe des Luftreinigungsgeräts erforderlich, wenn statt einer Elektrofiltereinrichtung zwei Elektrofiltereinrichtungen genutzt werden.

Ein besonders einfacher und kompakter Aufbau des Luftreinigungsgeräts kann erreicht werden, wenn die zwei Elektrofiltereinrichtungen identisch oder spiegelsymmetrisch bezogen auf eine zwischen den Luftreinigungskanälen verlaufende Spiegelebene angeordnet oder ausgebildet sind. Insbesondere kann auch das Gehäuse spiegelsymmetrisch zur Spiegelebene ausgebildet sein. Die Luftfördereinrichtung kann prinzipiell auch spiegelsymmetrisch zur Spiegelebene angeordnet sein. Vorzugsweise ist diese jedoch asymmetrisch bezogen auf die Spiegelebene angeordnet oder ausgebildet, um die Technikkammer als Sammelraum für die zu fördernde Luft optimal nutzen zu können.

Ein einfacher Aufbau des Luftreinigungsgeräts ergibt sich insbesondere dann, wenn die Spiegelebene die Gehäuseoberseite und die Gehäuseunterseite schneidet.

Vorzugsweise umfasst das Luftreinigungsgerät einen einzigen Lufteinlass, welcher den zwei Kanaleinlässen der zwei Elektrofiltereinrichtungen zugeordnet ist. Eine solche Ausgestaltung ermöglicht es insbesondere, die durch den einzigen Lufteinlass in das Gehäuse des Luftreinigungsgeräts eintretende und zu reinigende Luft zum Reinigen auf die zwei Elektrofiltereinrichtungen aufzuteilen, sodass dann Luftteilchen entweder durch den einen oder durch den anderen Kanaleinlass in den jeweiligen Luftreinigungskanal strömen können.

Ferner kann es günstig sein, wenn das Luftreinigungsgerät zwei fluidwirksam voneinander getrennte Lufteinlässe umfasst und wenn jedem Lufteinlass ein Kanaleinlass einer der zwei Elektrofiltereinrichtungen zugeordnet ist. Diese Ausgestaltung ermöglicht es insbesondere, Lufteinlässe auf derselben Gehäuseseite, beispielsweise der Gehäusevorderseite, oder auch auf unterschiedlichen Gehäuseseiten anzuordnen oder auszubilden, um so Luft aus unterschiedlichen Richtungen zum Reinigen in das Luftreinigungsgerät hinein zu fördern. Voneinander getrennte Lufteinlässe helfen zudem, eine Strömungsgeschwindigkeit durch den Lufteinlass zu reduzieren und so eine Geräuschbildung beim Betrieb des Luftreinigungsgeräts zu verringern.

Vorteilhafterweise sind die Kanalauslässe der zwei Luftreinigungskanäle mit dem Saugeinlass der Luftfördereinrichtung fluidwirksam verbunden. Mit anderen Worten wird durch diese Ausgestaltung die durch die beiden Luftreinigungskanäle mit den beiden Elektrofiltereinrichtungen gereinigte Luft zusammengeführt und dem Saugeinlass der Luftfördereinrichtung zugeleitet.

Günstig ist es, wenn sich die Abscheideelektrode mindestens teilweise längs der Gehäuserückseite erstreckt. Diese Ausgestaltung ermöglicht es insbesondere, einen Abscheideweg für elektrisch aufgeladene Schmutzpartikel zu verlängern. Zudem kann die Abscheideelektrode bei entsprechender Gestaltung auch genutzt werden, um die durch den Luftreinigungskanal strömende Luft umzulenken, insbesondere in eine Richtung quer zur Strömungsrichtung, die vom Luftreinigungskanal definiert wird.

Um einen möglichst großen Querschnitt des Luftreinigungskanals zu erreichen und damit eine hohe Wirkeffizienz des Luftreinigungsgeräts, ist es vorteilhaft, wenn sich die Abscheideelektrode und/die Emissionselektrode von der Gehäuseunterseite bis zur Gehäuseoberseite erstrecken. So kann praktisch die gesamte Höhe des Luftreinigungsgeräts für die Reinigung von Luft mit der mindestens einen Elektrofiltereinrichtung genutzt werden.

Vorteilhaft ist es, wenn an der Abscheideelektrode ein Griffelement angeordnet oder ausgebildet ist zum Herausziehen der Abscheideelektrode aus dem Gehäuse. Auf diese Weise kann ein Anwender die Abscheideelektrode schnell und einfach vom Luftreinigungsgerät trennen. Er muss die Abscheideelektrode lediglich am Griffelement erfassen und kann dann die Abscheideelektrode aus dem Gehäuse herausziehen. So kann er die Abscheideelektrode auf einfache Weise von abgelagerten Schmutzpartikeln befreien, beispielsweise unter fließendem Wasser oder mit einem feuchten Lappen. Vorzugsweise ist das Griffelement aus einem elektrisch isolierenden Werkstoff ausgebildet, beispielsweise aus einem Kunststoff. So kann insbesondere verhindert werden, dass spannungsführende Komponenten des Luftreinigungsgeräts von einem Anwender im Betrieb des Luftreinigungsgeräts kontaktiert werden können.

Für eine einfache Handhabung des Luftreinigungsgeräts ist es günstig, wenn das Griffelement aus der Gehäuseoberseite herausragt. So kann ein Anwender die Abscheideelektrode beispielsweise nach oben, also entgegen der Schwerkraftrichtung, aus dem Gehäuse herausziehen.

Vorteilhaft ist es, wenn der Luftreinigungskanal eine Kanalhöhe und eine Kanallänge aufweist, wenn sich die Kanalhöhe in einer Richtung von der Gehäuseunterseite zur Gehäuseoberseite erstreckt und wenn sich die Kanallänge quer, insbesondere senkrecht, zur Kanalhöhe erstreckt. Diese Ausgestaltung ermöglicht es insbesondere, eine Wirkstrecke der Elektrofiltereinrichtung vorzugeben, und zwar durch die Kanallänge.

Günstig ist es, wenn die zwei Gehäuseseiten jeweils eine Gehäuseseitenhöhe und eine Gehäuseseitenbreite definieren und wenn die Kanallänge größer ist als die Gehäuseseitenbreite, insbesondere mindestens 1,2mal größer. Eine solche Ausgestaltung ermöglicht es insbesondere, den Luftreinigungskanal nicht nur längs einer Gehäuseseite zu führen, sondern auch teilweise entlang der Gehäusevorderseite und/oder der Gehäuserückseite. So kann eine wirksame Kanallänge bei kompaktem Aufbau des Luftreinigungsgeräts möglichst groß vorgegeben werden.

Günstig ist es, wenn die Kanalhöhe größer ist als die Kanallänge. Insbesondere kann sie mindestens 1,2mal größer sein, weiter insbesondere mindestens 1,5mal größer. So lässt sich auf einfache Weise ein Luftreinigungsgerät in Form eines Turmgeräts mit möglichst kleiner Grundfläche, welche insbesondere durch Form und Größe der Gehäuseunterseite vorgegeben wird, ausbilden.

Um eine möglichst lange Wirkstrecke der Elektrofiltereinrichtung ausbilden zu können, ist es vorteilhaft, wenn sich die Abscheideelektrode von der Gehäusevorderseite zur Gehäuserückseite erstreckt.

Vorteilhafterweise weist die Gehäusevorderseite einen geschlossenen Bereich auf und ist der mindestens eine Lufteinlass zwischen dem geschlossenen Bereich und der Gehäuseseite angeordnet oder ausgebildet. Diese Ausgestaltung ermöglicht es insbesondere, auch zwei Lufteinlässe vorzusehen, die dann durch den geschlossenen Bereich an der Gehäusevorderseite voneinander getrennt sind. Die beiden Lufteinlässe können fluidwirksam voneinander getrennt oder auch fluidwirksam miteinander verbunden sein. Im ersten Fall kann dann die Luft direkt zu einem Kanaleinlass einer Elektrofiltereinrichtung geleitet werden. Im zweiten Fall muss dann die einströmende Luft zunächst auf zwei Elektrofiltereinrichtungen aufgeteilt werden, wenn diese vorgesehen sind.

Für die Handhabung des Luftreinigungsgeräts ist es vorteilhaft, wenn das Luftreinigungsgerät eine Halte- und Führungseinrichtung für die Abscheideelektrode umfasst. So kann die Abscheideelektrode der mindestens einen Elektrofiltereinrichtung in definierter Weise am Luftreinigungsgerät gehalten werden. Insbesondere kann so bei fest montierter Emissionselektrode eine definierte Relativposition zu dieser für die Abscheideelektrode vorgegeben werden.

Vorzugsweise umfasst die Halte- und Führungseinrichtung im Bereich des Kanaleinlasses und des Kanalauslasses Elektrodenaufnahmen zum Aufnehmen voneinander weg weisender Endkanten der Abscheideelektrode. Auf diese Weise kann insbesondere eine Bewegung der Abscheideelektrode längs des Luftreinigungskanals in definierter Weise verhindert werden.

Auf einfache Weise lässt sich das Luftreinigungsgerät ausbilden, wenn die Elektrodenaufnahmen in Form von sich zwischen der Gehäuseunterseite und der Gehäuseoberseite erstreckender Nuten ausgebildet sind. Eine plattenförmige Abscheideelektrode kann so auf einfache Weise in die beiden Nuten eingeschoben werden.

Gemäß einer weiteren bevorzugten Ausführungsform kann vorgesehen sein, dass die mindestens eine Elektrofiltereinrichtung einen in Strömungsrichtung der Emissionselektrode nachgeschalteten kapazitiven Kanalabschnitt umfasst mit einer den Luftreinigungskanal im Bereich des Kanalabschnitts begrenzenden und der Abscheideelektrode gegenüberliegenden Feldelektrode. Diese Ausgestaltung hat insbesondere den Vorteil, dass durch die Emissionselektrode aufgeladene Schmutzpartikel nicht nur im Bereich der Emissionselektrode durch die Kraft des elektrischen Feldes zur Abscheideelektrode hin bewegt werden, sondern auch längs des kapazitiven Kanalabschnitts eine Kraft quer zur Strömungsrichtung durch den Luftreinigungskanal erfahren und so längs des Luftreinigungskanals auf der Abscheideelektrode abgeschieden werden können. Der kapazitive Kanalabschnitt dient also insbesondere dazu, eine Kraft quer zur Strömungsrichtung auf die elektrisch aufgeladenen Schmutzpartikel zu erzeugen, sodass diese auf der Abscheideelektrode abgeschieden werden können. So kann insbesondere verhindert werden, dass elektrisch geladene Teilchen den Luftreinigungskanal durch den Kanalauslass verlassen können. Vielmehr kann so erreicht werden, dass sämtliche geladenen Schmutzpartikel auf der Abscheideelektrode abgeschieden werden können.

Für einen einfachen elektrischen Aufbau des Luftreinigungsgeräts ist es günstig, wenn zwischen der Feldelektrode und der Abscheideelektrode dieselbe Hochspannung anliegt wie zwischen der Emissionselektrode und der Abscheideelektrode. So kann auf einfache Weise ein elektrisches Feld mit praktisch identischer Feldstärke erzeugt werden. Zudem kann dieselbe Hochspannungsquelle genutzt werden zur Ausbildung des elektrischen Felds im kapazitiven Kanalabschnitt und in einem Emissionsabschnitt, welcher zwischen der Emissionselektrode und der Abscheideelektrode definiert wird.

Vorzugsweise ist eine Kanalbreite im Bereich des Kanalabschnitts konstant oder im Wesentlichen konstant. So kann insbesondere auch ein elektrisches Feld zwischen der Feldelektrode und der Abscheideelektrode in konstanter Weise vorgegeben werden.

Günstigerweise liegt ein Wert des Verhältnisses von Kanalbreite zu Kanalhöhe in einem Bereich von etwa 0,02 bis etwa 0,07. Vorzugsweise beträgt das Verhältnis etwa 0,05. Das Verhältnis von Kanalbreite zu Kanalhöhe für den Luftreinigungskanal beziehungsweise den kapazitiven Kanalabschnitt wie angegeben zu wählen, ermöglicht es insbesondere, einen Querschnitt des Luftreinigungskanals beziehungsweise des kapazitiven Kanalabschnitts so vorzugeben, dass die Strömungsgeschwindigkeit der zu reinigenden Luft langsam genug und die Verweilzeit der Schmutzpartikel im Luftreinigungskanal lang genug, insbesondere im kapazitiven Kanalabschnitt, und damit optimal ist für eine möglichst vollständige Abscheidung aller im Bereich des Emissionsabschnitts elektrisch aufgeladener Schmutzpartikel auf der Abscheideelektrode. Günstige Verhältnisse ergeben sich insbesondere bei einer Kanalhöhe von 500 mm bei einer Kanalbreite in einem Bereich von etwa 12,5 mm bis etwa 35 mm. Abhängig von der angelegten Hochspannung zwischen der Emissionselektrode beziehungsweise der Feldelektrode einerseits und der Abscheideelektrode andererseits sollte eine minimale Kanalbreite nicht unterschritten werden, um Überschläge zwischen den Elektroden zu vermeiden. Bei einer Hochspannung von etwa 20 kV sollte die Kanalbreite nach Möglichkeit nicht geringer als etwa 20 mm betragen. Wird die Kanalbreite zu groß gewählt, führt dies zu einer starken Abnahme der elektrischen Feldstärke insbesondere im Bereich des kapazitiven Kanalabschnitts, was wiederum zur Folge hat, dass die unterstützende Wirkung des elektrischen Feldes für die Abscheidung der geladenen Schmutzpartikel auf der Abscheideelektrode nicht mehr erzielt werden kann.

Überdies ist es vorteilhaft, wenn die Abscheideelektrode einen Umlenkbereich umfasst, welcher sich vom Kanalabschnitt in den Bereich der Gehäuserückseite erstreckt zum Umlenken des Luftstroms in Richtung quer, insbesondere senkrecht, zur durch den Kanalabschnitt definierten Strömungsrichtung. Der Umlenkbereich hat zudem insbesondere den Vorteil, dass geladene Schmutzpartikel nicht nur aufgrund der elektrischen Feldkraft zur Abscheideelektrode gelangen können, sondern auch beim Umlenken der Strömung von der Strömungsrichtung durch den beispielsweise geradlinig verlaufenden Luftreinigungskanal.

Um zu verhindern, dass Grobschmutz in das Luftreinigungsgerät hinein- und insbesondere in die mindestens eine Elektrofiltereinrichtung gelangen kann, ist es vorteilhaft, wenn der mindestens eine Lufteinlass mit einem Vorfilter verschlossen ist. Beispielsweise kann der Vorfilter in Form eines Gewebenetzes ausgebildet sein, welches an einer Filterhalterung gehalten ist.

Gemäß einer weiteren bevorzugten Ausführungsform kann vorgesehen sein, dass die Luftreinigungsvorrichtung einen Katalysator, insbesondere zum Abbau von Ozon und/oder Stickoxiden, und/oder einen Filter, insbesondere in Form eines Aktivkohlefilters, zum Abbau von Ozon und/oder zum Binden von Stickoxiden umfasst. Ein solcher Katalysator beziehungsweise ein solcher Filter ermöglicht es insbesondere, das beim Betrieb der mindestens einen Elektrofiltereinrichtung praktisch unvermeidlich entstehende Ozon abzubauen, sodass es nicht vom Luftreinigungsgerät in den Raum abgegeben werden kann, dessen Luft gereinigt werden soll. Die Bindung von Stickoxiden hilft überdies, eine Luftqualität zu verbessern.

Vorzugsweise ist der Filter in Form eines Flachfaltenfilters ausgebildet. Er kann mit Aktivkohle beschichtet sein oder Aktivkohle tragen. Der Filter kann optional auch einen Katalysator umfassen oder tragen zum Abbau von Ozon und/oder Stickoxiden.

Günstigerweise sind der Filter und/oder der Katalysator in Strömungsrichtung zwischen dem Luftreinigungskanal und dem Saugeinlass angeordnet oder ausgebildet. Diese Ausgestaltung ermöglicht es insbesondere, zu verhindern, dass Ozon und/oder Stickoxide in die Luftfördereinrichtung gelangen können. Insbesondere können entweder der Filter und/oder der Katalysator der Elektrofiltereinrichtung nachgeschaltet angeordnet oder ausgebildet sein. So kann insbesondere erreicht werden, dass die mit der Luftfördereinrichtung geförderte Luft bereits durch die mindestens eine Elektrofiltereinrichtung und den Filter beziehungsweise Katalysator gereinigt wurde. So kann eine Verschmutzung der Luftfördereinrichtung und insbesondere auch der Technikkammer sehr gering gehalten werden.

Vorzugsweise verschließen der Filter und/oder der Katalysator den Kammereinlass. Auf diese Weise wird die bereits durch die mindestens eine Elektrofiltereinrichtung gereinigte Luft zusätzlich durch den Filter beziehungsweise den Katalysator hindurchgeleitet. So gelangt die bereits maximal gut gereinigte Luft in die Technikkammer und damit in die Fördereinrichtung. Mithin wird also durch die Luftfördereinrichtung nur bereits gereinigte Luft gefördert, sodass eine Verschmutzung der Luftfördereinrichtung nahezu ausgeschlossen werden kann.

Für eine einfache Handhabung und Wartung des Luftreinigungsgeräts ist es vorteilhaft, wenn der Filter und/oder der Katalysator aus dem Gehäuse durch die Gehäuseunterseite herausziehbar angeordnet oder ausgebildet sind. Der Filter und/oder der Katalysator können in einer dafür vorgesehenen Halterung am Gehäuse gehalten werden. Die Halterung kann zur Gehäuseunterseite hin offen ausgebildet sein, um so den Filter und/oder den Katalysator zu entfernen. Der Katalysator kann beispielsweise auf einem Katalysatorträger angeordnet oder ausgebildet sein, um ihn einfach und sicher handhaben zu können.

Günstig ist es, wenn das Luftreinigungsgerät eine Steuer- und/oder Regelungseinrichtung umfasst zum Steuern und/oder Regeln eines Betriebs des Luftreinigungsgeräts. Beispielsweise kann mit der Steuer- und/oder Regelungseinrichtung eine Förderleistung der Luftfördereinrichtung vorgegeben werden. Überdies kann optional auch eine Hochspannung der Hochspannungsquelle eingestellt werden, um einen Betrieb der Emissionselektrode zu steuern.

Für die Handhabung des Luftreinigungsgeräts durch einen Anwender ist es günstig, wenn das Luftreinigungsgerät eine mit der Steuer- und/oder Regelungseinrichtung zusammenwirkende Bedieneinrichtung umfasst. Die Bedieneinrichtung kann insbesondere in Form einer Eingabeeinrichtung ausgebildet sein, mit welcher ein Anwender beispielsweise eine Förderleistung des Luftreinigungsgeräts vorgeben kann.

Für eine komfortable Bedienung des Luftreinigungsgeräts ist es vorteilhaft, wenn die Bedieneinrichtung auf der Gehäuseoberseite angeordnet oder ausgebildet ist. So ist sie für einen Anwender leicht zugänglich und gut einsehbar.

Günstigerweise umfasst die Bedieneinrichtung eine Eingabeeinrichtung und eine Anzeigeeinrichtung. Ein Anwender kann so beispielweise eine gewünschte Förderleistung des Luftreinigungsgeräts vorgeben, insbesondere durch Auswahl eines entsprechenden Betriebsmodus. Mit der Anzeigeeinrichtung kann ihm ein gewählter Betriebsmodus des Luftreinigungsgeräts angezeigt werden.

Besonders kompakt lässt sich das Luftreinigungsgerät ausbilden, wenn die Anzeigeeinrichtung die Eingabeeinrichtung umfasst oder bildet. Beispielsweise kann die Bedieneinrichtung in Form eines sogenannten Touchscreens ausgebildet sein.

Günstig ist es, wenn die Steuer- und/oder Regelungseinrichtung ausgebildet ist zum Detektieren einer Beschädigung, insbesondere eines Bruchs, der Emissionselektrode Auf diese Weise ist es dann insbesondere möglich, das Luftreinigungsgerät automatisch zu deaktivieren, um es vor weiteren Beschädigungen zu schützen.

Ferner ist es vorteilhaft, wenn die Steuer- und/oder Regelungseinrichtung ausgebildet ist zum automatischen Abschalten des Luftreinigungsgeräts beim Entnehmen der Abscheideelektrode. So kann insbesondere verhindert werden, dass die Abscheideelektrode noch unter Hochspannung steht, wenn ein Anwender sie aus dem Gehäuse entnimmt.

Das Luftreinigungsgerät lässt sich insbesondere kompakt ausbilden, wenn die Steuer- und/oder Regelungseinrichtung in der Technikkammer angeordnet oder ausgebildet ist. Bildet die Technikkammer wie oben beschrieben eine Vorkammer vor dem Saugeinlass der Luftfördereinrichtung, so kann die gereinigte, durch die Technikkammer geförderte Luft auch zum Kühlen der Steuer- und/oder Regelungseinrichtung und gegebenenfalls aus einer Hochspannungsquelle des Luftreinigungsgeräts genutzt werden.

Für einen sicheren und kompakten Aufbau des Luftreinigungsgeräts ist es vorteilhaft, wenn die Steuerungs- und/oder Regelungseinrichtung und/oder die Hochspannungsquelle auf dem Technikträger angeordnet oder ausgebildet sind.

Ferner ist es für die Handhabung des Luftreinigungsgeräts vorteilhaft, wenn es eine mit der Steuer- und/oder Regelungseinrichtung zusammenwirkende Schnittstelleneinrichtung umfasst zum steuerungswirksamen Verbinden des Luftreinigungsgeräts mit externen Kommunikationsgeräten, insbesondere mit einem Smartphone. Beispielsweise kann so ein Anwender das Luftreinigungsgerät auch über ein Smartphone oder ein Tablet oder auch über das Internet steuern.

Die Schnittstelleneinrichtung lässt sich auf einfache Weise in Form einer Funkschnittstelleneinrichtung ausbilden. Beispielsweise kann sie in Form einer W-Lan- oder Bluetooth-Schnittstelleneinrichtung ausgebildet sein. Eine solche Ausgestaltung ermöglicht insbesondere eine kabellose Kommunikation des Luftreinigungsgeräts mit externen Steuergeräten wie beispielsweise einem Smartphone.

Ferner ist es günstig, wenn das Luftreinigungsgerät mindestens eine mit der Steuer- und/oder Regelungseinrichtung zusammenwirkende Sensoreinrichtung umfasst zum Messen einer Temperatur, einer Luftfeuchtigkeit und/oder eines Formaldehydgehalts in der zu reinigenden Luft. Die mindestens eine Sensoreinrichtung ermöglicht es insbesondere, Daten zu erfassen und der Steuer- und/oder Regelungseinrichtung zuzuleiten, sodass diese abhängig von Messwerten einer (Umgebungs-)Temperatur, einer Luftfeuchtigkeit und/oder eines Formaldehydgehalts eine Reinigungs- und/oder Förderleistung des Reinigungsgeräts automatisch einstellen kann.

Vorzugsweise ist die Steuer- und/oder Regelungseinrichtung ausgebildet zum Steuern einer Förderleistung der Luftfördereinrichtung in Abhängigkeit einer gemessenen Luftqualität. Je besser die Luftqualität ist, umso geringer muss die Förderleistung der Luftfördereinrichtung vorgegeben werden. Ist die Luftqualität schlecht, kann dann die Steuer- und/oder Regelungseinrichtung die Förderleistung der Luftfördereinrichtung wieder automatisch erhöhen.

Günstigerweise ist die Luftfördereinrichtung ausgebildet zum Fördern eines Luftvolumens von mindestens 200 m³ pro Stunde. Insbesondere kann sie ausgebildet sein zum Fördern von mindestens etwa 500 m³ pro Stunde. So können Volumina üblicher Räume in zuverlässiger Weise von Verschmutzungen in der Luft gereinigt werden.

Vorteilhafterweise umfasst die Luftreinigungsvorrichtung einen Vorfilter, welcher den mindestens einen Lufteinlass verschließt. So kann insbesondere verhindert werden, dass große Schmutzteilchen in das Luftreinigungsgerät hineingelangen und beispielsweise den Luftreinigungskanal verstopfen können.

Für die Handhabung des Luftreinigungsgeräts ist es günstig, wenn es fahrbar ausgebildet ist. Ein Anwender muss es dann nicht anheben und tragen, um es von einem ersten Standort zu einem zweiten Standort zu bringen. Vielmehr kann der Anwender das Luftreinigungsgerät einfach an einen neuen Aufstellort schieben.

Vorteilhaft ist es, wenn das Luftreinigungsgerät mindestens drei, insbesondere vier, an der Geräteseite angeordnete oder ausgebildete Rollen umfasst. Beispielsweise können diese in Form von Lenkrollen ausgebildet sein. So lässt sich das Luftreinigungsgerät auf einfache Weise von einem Anwender bewegen.

Ein kompakter Aufbau des Luftreinigungsgeräts kann insbesondere erreicht werden, wenn die Rollen am Technikträger angeordnet oder ausgebildet sind.

Die eingangs gestellte Aufgabe wird ferner bei einem Verfahren der eingangs beschriebenen Art erfindungsgemäß dadurch gelöst, dass die zu reinigende Luft beim Reinigen durch mindestens einen Luftreinigungskanal geführt wird, welcher durch die Abscheideelektrode begrenzt wird.

Wie oben eingehend erläutert kann so Luft optimal gereinigt werden. Abgeschiedene Schmutzpartikel auf der Abscheideelektrode lassen sich auf einfache Weise von dieser entfernen.

Günstig ist es, wenn zwischen der Emissionselektrode und der Abscheideelektrode eine Hochspannung mit einem Wert in einem Bereich von etwa 10 kV bis etwa 20 kV angelegt wird. Mit Hochspannungen in diesem Bereich lassen sich Schmutzpartikel zuverlässig aufladen und dann im elektrischen Feld zwischen den beiden Elektroden zur Abscheideelektrode hin bewegen.

Ferner ist es vorteilhaft, wenn die zu reinigende Luft nach dem Durchströmen des durch die Hochspannung zwischen der Emissionselektrode und der Abscheideelektrode ausgebildeten elektrischen Felds in Strömungsrichtung durch ein elektrisches Feld zwischen der Abscheideelektrode und einer dieser gegenüberliegenden Feldelektrode geführt wird. Wie bereits erläutert kann so eine kapazitive Feldstecke ausgebildet werden, sodass die elektrisch geladenen Schmutzpartikel länger Zeit haben, um zur Abscheideelektrode zu gelangen und sich dort abzulagern. Ein Reinigungsergebnis kann so verbessert werden.

Ferner wird die Verwendung eines der oben beschriebenen Luftreinigungsgeräte zur Durchführung eines der oben beschriebenen Verfahren zum Reinigen von Luft vorgeschlagen.

Die vorstehende Beschreibung umfasst somit insbesondere die nachfolgend in Form durchnummerierter Sätze definierten Ausführungsformen von Luftreinigungsgeräten und Verfahren zum Reinigen von Luft:
1. Luftreinigungsgerät (10) mit mindestens einem Lufteinlass (50) und mindestens einem Luftauslass (54), wobei fluidwirksam zwischen dem mindestens einen Lufteinlass (50) und dem mindestens einen Luftauslass (54) eine Luftfördereinrichtung (30) zum Erzeugen eines Luftstroms (56) vom mindestens einen Lufteinlass (50) zum mindestens einen Luftauslass (54) und eine Luftreinigungsvorrichtung (58) zum Reinigen der den Luftstrom (56) ausbildenden Luft von Fremd- und/oder Schmutzpartikeln angeordnet oder ausgebildet sind, wobei die Luftreinigungsvorrichtung (58) mindestens eine Elektrofiltereinrichtung (60) umfasst mit einer elektrisch leitfähigen Emissionselektrode (62) zum Emittieren und/oder Erzeugen geladener Teilchen, einer elektrisch leitfähigen Abscheideelektrode (64) zum Abscheiden geladener Schmutzpartikel, wobei das Luftreinigungsgerät (10) mindestens eine Hochspannungsquelle (66) zum Erzeugen einer Hochspannung zwischen der Emissionselektrode (62) und der Abscheideelektrode (64) umfasst, wobei die Luftreinigungsvorrichtung (10) mindestens einen Luftreinigungskanal (68) umfasst zum Führen des Luftstroms (56) vom mindestens einen Lufteinlass (50) zur Luftfördereinrichtung (30), dadurch gekennzeichnet, dass die Abscheideelektrode (64) den Luftreinigungskanal (68) begrenzt.
2. Luftreinigungsgerät nach Satz 1, dadurch gekennzeichnet, dass die mindestens eine Elektrofiltereinrichtung (60) nur eine einzige Abscheideelektrode (64) umfasst.
3. Luftreinigungsgerät nach einem der voranstehenden Sätze, dadurch gekennzeichnet, dass die Abscheideelektrode (64) einstückig, insbesondere monolithisch, ausgebildet ist.
4. Luftreinigungsgerät nach Satz 1 oder 2, dadurch gekennzeichnet, dass die Abscheideelektrode (64) mindestens zwei elektrisch gegeneinander isolierte oder voneinander getrennte Abscheidebereiche umfasst.
5. Luftreinigungsgerät nach Satz 4, dadurch gekennzeichnet, dass die mindestens zwei Abscheidebereiche auf einem gemeinsamen, insbesondere plattenförmigen, Abscheideträger angeordnet oder ausgebildet sind.
6. Luftreinigungsgerät nach einem der voranstehenden Sätze, dadurch gekennzeichnet, dass die Abscheideelektrode (64) plattenförmig ausgebildet ist.
7. Luftreinigungsgerät nach einem der voranstehenden Sätze, dadurch gekennzeichnet, dass die Abscheideelektrode (64) vom Luftreinigungsgerät (10) trennbar ist.
8. Luftreinigungsgerät nach einem der voranstehenden Sätze, dadurch gekennzeichnet, dass die Abscheideelektrode (64) aus Edelstahl ausgebildet ist.
9. Luftreinigungsgerät nach einem der voranstehenden Sätze, dadurch gekennzeichnet, dass die Emissionselektrode (62) und die Abscheideelektrode (64) aus einem elektrisch leitfähigen Werkstoff ausgebildet sind.
10. Luftreinigungsgerät nach einem der voranstehenden Sätze, dadurch gekennzeichnet, dass die Emissionselektrode (62) drahtförmig ausgebildet ist.
11. Luftreinigungsgerät nach einem der voranstehenden Sätze, dadurch gekennzeichnet, dass die Emissionselektrode (62) mindestens einen Emissionsdraht (72), insbesondere zwei, drei oder mehr Emissionsdrähte (72), umfasst.
12. Luftreinigungsgerät nach einem der Sätze 1 bis 10, dadurch gekennzeichnet, dass die Emissionselektrode (62) eine Mehrzahl von Emissionsnadeln oder Emissionsklingen umfasst oder in Form eines Geflechts ausgebildet ist.
13. Luftreinigungsgerät nach einem der voranstehenden Sätze, dadurch gekennzeichnet, dass die Emissionselektrode (62) aus Wolfram ausgebildet ist oder Wolfram enthält.
14. Luftreinigungsgerät nach einem der voranstehenden Sätze, dadurch gekennzeichnet, dass die Emissionselektrode (62) der Abscheideelektrode (64) gegenüberliegend und den Luftreinigungskanal (68) begrenzend angeordnet oder ausgebildet ist.
15. Luftreinigungsgerät nach einem der voranstehenden Sätze, dadurch gekennzeichnet, dass sich die Emissionselektrode (62) quer, insbesondere senkrecht, zu einer vom Luftreinigungskanal (68) definierten Strömungsrichtung (76) erstreckt.
16. Luftreinigungsgerät nach einem der voranstehenden Sätze, dadurch gekennzeichnet, dass der Luftreinigungskanal (68) einen Kanaleinlass (78) und einen Kanalauslass (80) aufweist und dass der Kanaleinlass (78) mit dem mindestens einen Lufteinlass (50) in direkter Fluidverbindung steht.
17. Luftreinigungsgerät nach Satz 16, dadurch gekennzeichnet, dass die Emissionselektrode (62) direkt nach dem Kanaleinlass (78) im Luftreinigungskanal (68) angeordnet oder ausgebildet ist.
18. Luftreinigungsgerät nach einem der voranstehenden Sätze, dadurch gekennzeichnet, dass der Luftreinigungskanal (68) eine der Abscheideelektrode (64) gegenüberliegende und in Richtung auf diese hin geöffnete Elektrodenausnehmung (82) aufweist und dass die Emissionselektrode (62) in oder im Bereich der Elektrodenausnehmung (82) angeordnet oder ausgebildet ist.
19. Luftreinigungsgerät nach einem der voranstehenden Sätze, dadurch gekennzeichnet, dass das Luftreinigungsgerät (10) nur einen einzigen Luftauslass (54) aufweist.
20. Luftreinigungsgerät nach einem der voranstehenden Sätze, dadurch gekennzeichnet, dass die Luftfördereinrichtung (30) ein Gebläse (124) umfasst oder in Form eines Gebläses (124) ausgebildet ist und ein Lüfterrad (126) zum Fördern von Luft umfasst.
21. Luftreinigungsgerät nach einem der voranstehenden Sätze, dadurch gekennzeichnet, dass das Luftreinigungsgerät (10) ein Gehäuse (12) mit einer Gehäuseunterseite (14), einer Gehäuseoberseite (16), einer Gehäusevorderseite (18), einer Gehäuserückseite (20) und zwei die Gehäusevorderseite (18) und die Gehäuserückseite (20) verbindenden Gehäuseseiten (22, 24) umfasst.
22. Luftreinigungsgerät nach Satz 21, dadurch gekennzeichnet, dass das Luftreinigungsgerät (10) derart angeordnet oder ausgebildet ist, dass die Gehäuseoberseite (16) beim bestimmungsgemäßen Gebrauch des Luftreinigungsgeräts (10) entgegen der Schwerkraftrichtung (26) über der Gehäuseunterseite (14) angeordnet oder ausgebildet ist.
23. Luftreinigungsgerät nach Satz 21 oder 22, dadurch gekennzeichnet, dass der mindestens eine Luftauslass (54) an der Gehäuseoberseite (16) angeordnet oder ausgebildet ist.
24. Luftreinigungsgerät nach einem der Sätze 21 bis 23, dadurch gekennzeichnet, dass der mindestens eine Lufteinlass (50) an der Gehäusevorderseite (18) angeordnet oder ausgebildet ist.
25. Luftreinigungsgerät nach einem der Sätze 21 bis 24, dadurch gekennzeichnet, dass die Luftfördereinrichtung (30) einen Saugeinlass (114) und einen Druckauslass (120) aufweist und dass der Druckauslass (120) in Richtung auf die Gehäuseoberseite (16) hin weisend angeordnet oder ausgebildet ist.
26. Luftreinigungsgerät nach Satz 25, dadurch gekennzeichnet, dass der Saugeinlass (114) in Richtung auf eine Gehäuseseite (22) hin weisend angeordnet oder ausgebildet ist und in eine Richtung quer, insbesondere senkrecht, zum mindestens einen Lufteinlass (50) weist.
27. Luftreinigungsgerät nach einem der Sätze 21 bis 26, dadurch gekennzeichnet, dass das Gehäuse (12) eine Technikkammer (28) umfasst oder bildet und dass die Technikkammer (28) in einem Bereich zwischen zwei Luftreinigungskanälen (68) angeordnet oder ausgebildet ist.
28. Luftreinigungsgerät nach Satz 27, dadurch gekennzeichnet, dass die Technikkammer (28) einen Kammereinlass (32) und einen Kammerauslass (34) aufweist und dass der Kammerauslass (34) den mindestens einen Luftauslass (54) bildet oder umfasst.
29. Luftreinigungsgerät nach Satz 27 oder 28, dadurch gekennzeichnet, dass die Luftfördereinrichtung (30) in der Technikkammer (28) angeordnet oder ausgebildet ist.
30. Luftreinigungsgerät nach einem der Sätze 27 bis 29, dadurch gekennzeichnet, dass die Hochspannungsquelle (66) in der Technikkammer (28) angeordnet oder ausgebildet ist.
31. Luftreinigungsgerät nach einem der Sätze 27 bis 30, dadurch gekennzeichnet, dass die Gehäuseunterseite (14) einen Technikträger (36) bildet und die Technikkammer (28) in Schwerkraftrichtung (26) verschließt.
32. Luftreinigungsgerät nach einem der Sätze 27 bis 31, dadurch gekennzeichnet, dass die Gehäuseoberseite (16) die Technikkammer (28) entgegen der Schwerkraftrichtung (26) verschließt.
33. Luftreinigungsgerät nach einem der Sätze 27 bis 32, dadurch gekennzeichnet, dass die Technikkammer (28) eine Technikkammerwand (122) umfasst und dass die Emissionselektrode (62) an einer Außenseite der Technikkammerwand (122) gehalten oder angeordnet oder ausgebildet ist.
34. Luftreinigungsgerät nach einem der voranstehenden Sätze, dadurch gekennzeichnet, dass das Luftreinigungsgerät (10) zwei Elektrofiltereinrichtungen (60) umfasst.
35. Luftreinigungsgerät nach Satz 34, dadurch gekennzeichnet, dass die zwei Elektrofiltereinrichtungen (60) identisch oder spiegelsymmetrisch bezogen auf eine zwischen den Luftreinigungskanälen (68) verlaufende Spiegelebene (128) angeordnet oder ausgebildet sind.
36. Luftreinigungsgerät nach Satz 35, dadurch gekennzeichnet, dass die Spiegelebene (128) die Gehäuseoberseite (16) und die Gehäuseunterseite (14) schneidet.
37. Luftreinigungsgerät nach einem der Sätze 34 bis 36, dadurch gekennzeichnet, dass das Luftreinigungsgerät (10) einen einzigen Lufteinlass (50) umfasst, welcher den zwei Kanaleinlässen (78) der zwei Elektrofiltereinrichtungen (60) zugeordnet ist.
38. Luftreinigungsgerät nach einem der Sätze 34 bis 36, dadurch gekennzeichnet, dass das Luftreinigungsgerät (10) zwei fluidwirksam voneinander getrennte Lufteinlässe (50) umfasst und dass jedem Lufteinlass (50) ein Kanaleinlass (78) einer der zwei Elektrofiltereinrichtungen (60) zugeordnet ist.
39. Luftreinigungsgerät nach einem der Sätze 34 bis 38, dadurch gekennzeichnet, dass die Kanalauslässe (80) der zwei Luftreinigungskanäle (68) mit dem Saugeinlass (114) der Luftfördereinrichtung (30) fluidwirksam verbunden sind.
40. Luftreinigungsgerät nach einem der Sätze 21 bis 39, dadurch gekennzeichnet, dass sich die Abscheideelektrode (64) mindestens teilweise längs der Gehäuserückseite (20) erstreckt.
41. Luftreinigungsgerät nach einem der Sätze 21 bis 40, dadurch gekennzeichnet, dass sich die Abscheideelektrode (64) und/oder die Emissionselektrode (62) von der Gehäuseunterseite (14) bis zur Gehäuseoberseite (16) erstrecken.
42. Luftreinigungsgerät nach einem der Sätze 21 bis 41, dadurch gekennzeichnet, dass an der Abscheideelektrode (64) ein Griffelement (130) angeordnet oder ausgebildet ist zum Herausziehen der Abscheideelektrode (64) aus dem Gehäuse (12).
43. Luftreinigungsgerät nach Satz 42, dadurch gekennzeichnet, dass das Griffelement (130) aus der Gehäuseoberseite (16) herausragt.
44. Luftreinigungsgerät nach einem der Sätze 21 bis 43, dadurch gekennzeichnet, dass der Luftreinigungskanal (68) eine Kanalhöhe (132) und eine Kanallänge (134) aufweist, dass sich die Kanalhöhe (132) in einer Richtung von der Gehäuseunterseite (14) zur Gehäuseoberseite (16) erstreckt und dass sich die Kanallänge (134) quer, insbesondere senkrecht, zur Kanalhöhe (132) erstreckt.
45. Luftreinigungsgerät nach Satz 44, dadurch gekennzeichnet, dass die zwei Gehäuseseiten (22,24) jeweils eine Gehäuseseitenhöhe (136) und eine Gehäuseseitenbreite (138) definieren und dass die Kanallänge (134) größer ist als die Gehäuseseitenbreite (138), insbesondere mindestens 1,2mal größer.
46. Luftreinigungsgerät nach Satze 44 oder 45, dadurch gekennzeichnet, dass die Kanalhöhe (132) größer ist als die Kanallänge (134), insbesondere mindestens 1,2mal größer, weiter insbesondere mindestens 1,5mal größer.
47. Luftreinigungsgerät nach einem der Sätze 21 bis 46, dadurch gekennzeichnet, dass sich die Abscheideelektrode (64) von der Gehäusevorderseite (18) zur Gehäuserückseite (20) erstreckt.
48. Luftreinigungsgerät nach einem der Sätze 21 bis 47, dadurch gekennzeichnet, dass die Gehäusevorderseite (18) einen geschlossenen Bereich (52) aufweist und dass der mindestens eine Lufteinlass (50) zwischen dem geschlossenen Bereich (52) und der Gehäuseseite (20, 22) angeordnet oder ausgebildet ist.
49. Luftreinigungsgerät nach einem der voranstehenden Sätze, dadurch gekennzeichnet, dass das Luftreinigungsgerät (10) eine Halte- und Führungsreinrichtung (84) für die Abscheideelektrode (64) umfasst.
50. Luftreinigungsgerät nach Satz 49, dadurch gekennzeichnet, dass die Halte- und Führungsreinrichtung (84) im Bereich des Kanaleinlasses (78) und des Kanalauslasses (80) Elektrodenaufnahmen (86, 88) umfasst zum Aufnehmen voneinander weg weisender Endkanten (90, 92) der Abscheideelektrode (64).
51. Luftreinigungsgerät nach Satz 50, dadurch gekennzeichnet, dass die Elektrodenaufnahmen (86, 88) in Form von sich zwischen der Gehäuseunterseite (14) und der Gehäuseoberseite (16) erstreckender Nuten (94, 96) ausgebildet sind.
52. Luftreinigungsgerät nach einem der voranstehenden Sätze, dadurch gekennzeichnet, dass die mindestens eine Elektrofiltereinrichtung (60) einen in Strömungsrichtung (76) der Emissionselektrode (62) nachgeschalteten kapazitiven Kanalabschnitt (98) umfasst mit einer den Luftreinigungskanal (68) im Bereich des Kanalabschnitts (98) begrenzenden und der Abscheideelektrode (64) gegenüberliegenden Feldelektrode (100).
53. Luftreinigungsgerät nach Satz 52, dadurch gekennzeichnet, dass zwischen der Feldelektrode (100) und der Abscheideelektrode (64) dieselbe Hochspannung anliegt wie zwischen der Emissionselektrode (62) und der Abscheideelektrode (64).
54. Luftreinigungsgerät nach Satz 52 oder 53, dadurch gekennzeichnet, dass eine Kanalbreite (102) im Bereich des Kanalabschnitts (98) konstant oder im Wesentlichen konstant ist.
55. Luftreinigungsgerät nach einem der Sätze 52 bis 54, dadurch gekennzeichnet, dass die Abscheideelektrode (64) einen Umlenkbereich (104) umfasst, welcher sich vom Kanalabschnitt 98() in den Bereich der Gehäuserückseite (20) erstreckt zum Umlenken des Luftstroms (56) in eine Richtung quer, insbesondere senkrecht, zur durch den Kanalabschnitt (98) definierten Strömungsrichtung (76).
56. Luftreinigungsgerät nach einem der voranstehenden Sätze, dadurch gekennzeichnet, dass der mindestens eine Lufteinlass (50) mit einem Vorfilter (106) verschlossen ist.
57. Luftreinigungsgerät nach einem der voranstehenden Sätze, dadurch gekennzeichnet, dass die Luftreinigungsvorrichtung (58) einen Katalysator (108), insbesondere zum Abbau von Ozon und/oder Stickoxiden, und/ oder einen Filter (110), insbesondere in Form eines Aktivkohlefilters, zum Abbau von Ozon und/oder zum Binden von Stickoxiden (NOₓ) umfasst.
58. Luftreinigungsgerät nach Satz 57, dadurch gekennzeichnet, dass der Filter (110) in Form eines Flachfaltenfilters ausgebildet ist.
59. Luftreinigungsgerät nach Satz 57 oder 58, dadurch gekennzeichnet, dass der Filter (110) und/oder der Katalysator (108) in Strömungsrichtung zwischen dem Luftreinigungskanal (68) und dem Saugeinlass (114) angeordnet oder ausgebildet sind.
60. Luftreinigungsgerät nach einem der Sätze 57 bis 59, dadurch gekennzeichnet, dass der Filter (110) und/oder der Katalysator (108) den Kammereinlass (34) verschließen.
61. Luftreinigungsgerät nach einem der Sätze 57 bis 60, dadurch gekennzeichnet, dass der Filter (110) und/oder der Katalysator (108) aus dem Gehäuse (12) durch die Gehäuseunterseite (14) herausziehbar angeordnet oder ausgebildet sind.
62. Luftreinigungsgerät nach einem der voranstehenden Sätze, dadurch gekennzeichnet, dass das Luftreinigungsgerät (10) eine Steuer- und/oder Regelungseinrichtung (140) umfasst zum Steuern und/oder Regeln eines Betriebs des Luftreinigungsgeräts (10).
63. Luftreinigungsgerät nach Satz 62, dadurch gekennzeichnet, dass das Luftreinigungsgerät (10) eine mit der Steuer- und/oder Regelungseinrichtung (140) zusammenwirkende Bedieneinrichtung (142) umfasst.
64. Luftreinigungsgerät nach Satz 63, dadurch gekennzeichnet, dass die Bedieneinrichtung (142) auf der Gehäuseoberseite (16) angeordnet oder ausgebildet ist.
65. Luftreinigungsgerät nach Satz 63 oder 64, dadurch gekennzeichnet, dass die Bedieneinrichtung (142) eine Eingabeeinrichtung (144) und eine Anzeigeeinrichtung (146) umfasst.
66. Luftreinigungsgerät nach Satz 65, dadurch gekennzeichnet, dass die Anzeigeeinrichtung (146) die Eingabeeinrichtung (144) umfasst oder bildet.
67. Luftreinigungsgerät nach einem der Sätze 62 bis 66, dadurch gekennzeichnet, dass die Steuer- und/oder Regelungseinrichtung (140) ausgebildet ist zum Detektieren einer Beschädigung, insbesondere eines Bruchs, der Emissionselektrode (62).
68. Luftreinigungsgerät nach einem der Sätze 62 bis 67, dadurch gekennzeichnet, dass die Steuer- und/oder Regelungseinrichtung (140) ausgebildet ist zum automatischen Abschalten des Luftreinigungsgeräts (10) beim Entnehmen der Abscheideelektrode (64).
69. Luftreinigungsgerät nach einem der Sätze 62 bis 68, dadurch gekennzeichnet, dass die Steuer- und/oder Regelungseinrichtung (140) in der Technikkammer (28) angeordnet oder ausgebildet ist.
70. Luftreinigungsgerät nach einem der Sätze 62 bis 69, dadurch gekennzeichnet, dass die Steuer- und/oder Regelungseinrichtung (140) und/oder die Hochspannungsquelle (66) auf dem Technikträger (36) angeordnet oder ausgebildet sind.
71. Luftreinigungsgerät nach einem der Sätze 62 bis 70, dadurch gekennzeichnet, dass das Luftreinigungsgerät (10) eine mit der Steuer- und/oder Regelungseinrichtung (140) zusammenwirkende Schnittstelleneinrichtung (148) umfasst zum steuerungswirksamen Verbinden des Luftreinigungsgerät (10) mit externen Kommunikationsgeräten (150), insbesondere mit einem Smartphone (152).
72. Luftreinigungsgerät nach Satz 71, dadurch gekennzeichnet, dass die Schnittstelleneinrichtung (148) in Form einer Funkschnittstelleneinrichtung ausgebildet ist, insbesondere in Form einer W-Lan- oder Bluetooth-Schnittstelleneinrichtung.
73. Luftreinigungsgerät nach einem der Sätze 62 bis 72, dadurch gekennzeichnet, dass das Luftreinigungsgerät (10) mindestens eine mit der Steuer- und/oder Regelungseinrichtung (140) zusammenwirkende Sensoreinrichtung (154) umfasst zum Messen einer Temperatur, eine Luftfeuchtigkeit und/oder eines Formaldehydgehalts in der zu reinigenden Luft.
74. Luftreinigungsgerät nach einem der Sätze 62 bis 72, dadurch gekennzeichnet, dass die Steuer- und/oder Regelungseinrichtung (140) ausgebildet ist zum Steuern einer Förderleistung der Luftfördereinrichtung (30) in Abhängigkeit einer gemessenen Luftqualität.
75. Luftreinigungsgerät nach einem der voranstehenden Sätze, dadurch gekennzeichnet, dass die Luftfördereinrichtung (30) ausgebildet ist zum Fördern eines Luftvolumens von mindestens 200 m³ pro Stunde, insbesondere von mindestens etwa 500 m³ pro Stunde.
76. Luftreinigungsgerät nach einem der voranstehenden Sätze, dadurch gekennzeichnet, dass die Luftreinigungsvorrichtung (10) einen Vorfilter (106) umfasst und dass der Vorfilter (106) den mindestens einen Lufteinlass (50) verschließt.
77. Luftreinigungsgerät nach einem der voranstehenden Sätze, dadurch gekennzeichnet, dass das Luftreinigungsgerät (10) fahrbar ausgebildet ist.
78. Luftreinigungsgerät nach Satz 77, dadurch gekennzeichnet, dass das Luftreinigungsgerät (10) mindestens drei, insbesondere vier, an der Geräteunterseite (14) angeordnete oder ausgebildete Rollen (38), insbesondere in Form von Lenkrollen (40), umfasst.
79. Luftreinigungsgerät nach Satz 78, dadurch gekennzeichnet, dass die Rollen (38) am Technikträger (36) angeordnet oder ausgebildet sind.
80. Verfahren zum Reinigen von Luft, bei welchem Verfahren die zu reinigende Luft durch eine Elektrofiltereinrichtung (60) mit einer elektrisch leitfähigen Emissionselektrode (62) zum Emittieren und/oder Erzeugen geladener Teilchen und einer elektrisch leitfähigen Abscheideelektrode (64) zum Abscheiden geladener Schmutzpartikel gefördert wird, wobei zwischen der Emissionselektrode (62) und der Abscheideelektrode (64) eine Hochspannung angelegt wird, dadurch gekennzeichnet, dass die zu reinigende Luft beim Reinigen durch mindestens einen Luftreinigungskanal (68) geführt wird, welcher durch die Abscheideelektrode (64) begrenzt wird.
81. Verfahren nach Satz 80, dadurch gekennzeichnet, dass zwischen der Emissionselektrode (62) und der Abscheideelektrode (64) eine Hochspannung mit einem Wert in einem Bereich von etwa 10 kV bis etwa 20 kV angelegt wird.
82. Verfahren nach Satz 80 oder 81, dadurch gekennzeichnet, dass die zu reinigende Luft nach dem Durchströmen des durch die Hochspannung zwischen der Emissionselektrode (62) und der Abscheideelektrode (64) ausgebildeten elektrischen Felds in Strömungsrichtung (76) durch ein elektrisches Feld zwischen der Abscheideelektrode (64) und einer dieser gegenüberliegenden Feldelektrode (100) geführt wird.
83. Verwendung eines Luftreinigungsgeräts nach einem der Sätze 1 bis 69 zur Durchführung eines Verfahrens nach einem der Sätze 80 bis 82.

Die nachfolgende Beschreibung bevorzugter Ausführungsformen der Erfindung dient im Zusammenhang mit den Zeichnungen der näheren Erläuterung. Es zeigen:
- Figur 1:: eine schematische perspektivische Gesamtansicht eines Ausführungsbeispiels eines Luftreinigungsgeräts;
- Figur 2:: eine schematische teilweise Explosionsdarstellung der Anordnung aus Figur 1;
- Figur 3:: eine schematische Darstellung der Anordnung aus Figur 1 beim Herausziehen der Abscheideelektroden;
- Figur 4:: eine teilweise durchbrochene perspektivische Ansicht der Anordnung aus Figur 3;
- Figur 5:: eine weitere schematische, teilweise Explosionsdarstellung der Anordnung aus Figur 2;
- Figur 6:: eine Schnittansicht längs Linie 6-6 in Figur 7;
- Figur 7:: eine Schnittansicht längs Linie 7-7 in Figur 6;
- Figur 8:: eine Schnittansicht längs Linie 8-8 in Figur 7;
- Figur 9:: eine schematische Darstellung des Luftreinigungskanals mit zugeordneten Komponenten des Luftreinigungsgeräts;
- Figur 10:: eine schematische Darstellung der Funktionselemente des Luftreinigungsgeräts; und
- Figur 11:: eine schematische Darstellung des Zusammenwirkens zwischen der Steuer- und/oder Regelungseinrichtung des Luftreinigungsgeräts und einer Sensoreinrichtung.

In den Figuren 1 bis 8 ist schematisch ein insgesamt mit dem Bezugszeichen 10 bezeichnetes Luftreinigungsgerät dargestellt.

Das Luftreinigungsgerät 10 umfasst ein im Wesentlichen quaderförmiges Gehäuse 12 mit einer Gehäuseunterseite 14, einer der Gehäuseunterseite 14 gegenüberliegend angeordneten Gehäuseoberseite 16, einer Gehäusevorderseite 18, einer Gehäuserückseite 20 und zwei die Gehäusevorderseite 18 und die Gehäuserückseite 20 verbindenden Gehäuseseiten 22 und 24. Vertikale Kanten des Gehäuses 12 sind bei dem in den Figuren dargestellten Ausführungsbeispiel abgerundet.

Das Luftreinigungsgerät 10 ist derart angeordnet beziehungsweise ausgebildet, dass die Gehäuseoberseite 16 beim bestimmungsgemäßen Gebrauch des Luftreinigungsgeräts 10 entgegen der durch einen Pfeil symbolisierten Schwerkraftrichtung 26 über der Gehäuseunterseite 14 angeordnet beziehungsweise ausgebildet ist.

Im Inneren des Gehäuses 12 ist eine Technikkammer 28 angeordnet beziehungsweise ausgebildet. In der Technikkammer 28 ist eine Luftfördereinrichtung 30 angeordnet beziehungsweise ausgebildet.

Die Technikkammer 28 weist einen Kammereinlass 32 und einen Kammerauslass 34 auf. Der Kammereinlass 32 ist in Richtung auf die Gehäuserückseite 20 hin weisend ausgebildet. Der Kammerauslass 34 weist dagegen in Richtung auf die Gehäuseoberseite 16 hin.

Die Gehäuseunterseite 14 bildet einen Technikträger 36 und verschließt die Technikkammer 28 in Schwerkraftrichtung 26.

Die Gehäuseoberseite 16 verschließt die Technikkammer 28 entgegen der Schwerkraftrichtung 26.

Das in den Figuren beispielhaft dargestellte Luftreinigungsgerät 10 ist fahrbar ausgebildet. Es umfasst mindestens drei, nämlich vier, an der Gehäuseunterseite 14 angeordnete beziehungsweise ausgebildete Rollen 38. Bei dem in den Figuren dargestellten Ausführungsbeispiel sind die vier Rollen 38 identisch ausgebildet, und zwar in Form von Lenkrollen 40.

Die Lenkrollen 40 umfassen jeweils zwei Radscheiben 42, die um eine parallel zur Gehäuseunterseite 14 verlaufende Drehachse 14 drehbar gelagert und drehfest miteinander verbunden sind. Ferner sind die Lenkrollen 40 um eine Lenkachse 46 verdrehbar, die quer, nämlich senkrecht, zur Gehäuseunterseite und damit beim bestimmungsgemäßen Gebrauch des Luftreinigungsgeräts 10 parallel zur Schwerkraftrichtung 26 ausgerichtet ist. Die beschriebene Ausgestaltung ermöglicht es, die Radscheiben 42 jeder Lenkrolle 40 gemeinsam um die Lenkachse 46 zu verdrehen, um so das Luftreinigungsgerät 10 in eine beliebige Richtung über eine beispielsweise durch einen Boden 48 gebildete Aufstandsfläche schieben zu können.

In der beschriebenen Weise sind die vier Rollen 38 am Technikträger 36 angeordnet beziehungsweise ausgebildet.

Das Luftreinigungsgerät 10 ist ausgebildet zum Reinigen von Luft. Die Reinigung der Luft erfolgt innerhalb des Gehäuses 12. Luft wird in das Gehäuse 12 durch mindestens einen Lufteinlass 50 eingeleitet. Das in den Figuren dargestellte Ausführungsbeispiel umfasst zwei fluidwirksam voneinander getrennte Lufteinlässe 50. Die beiden Lufteinlässe 50 sind an der Gehäusevorderseite 18 angeordnet beziehungsweise ausgebildet.

An der Gehäusevorderseite 18 ist ferner ein geschlossener Bereich 52 ausgebildet, und zwar zwischen den beiden Lufteinlässen 50. Der geschlossene Bereich erstreckt sich von der Gehäuseunterseite 14 bis zu Gehäuseoberseite 16. Die beiden Lufteinlässe 50 sind zwischen dem geschlossenen Bereich 52 und jeweils einer der beiden Gehäuseseiten 20 beziehungsweise 22 angeordnet beziehungsweise ausgebildet.

Das Luftreinigungsgerät 10 umfasst ferner mindestens einen Luftauslass 54. Bei dem in den Figuren dargestellten Ausführungsbeispiel ist nur ein einziger Luftauslass 54 vorgesehen, welcher an der Gehäuseoberseite 16 angeordnet beziehungsweise ausgebildet ist.

Die Luftfördereinrichtung 30 ist fluidwirksam zwischen dem mindestens einen Lufteinlass 50 und dem mindestens einen Luftauslass 54 angeordnet beziehungsweise ausgebildet zum Erzeugen eines Luftstroms 56 vom mindestens einen Lufteinlass 50 zum mindestens einen Luftauslass 54.

Wie schematisch in Figur 10 dargestellt, umfasst das Luftreinigungsgerät 10 ferner eine Luftreinigungsvorrichtung 58 zum Reinigen der den Luftstrom 56 ausbildenden Luft von Fremd- und/oder Schmutzpartikeln.

Die Luftreinigungsvorrichtung 58 umfasst mindestens eine Elektrofiltereinrichtung 60. Das in den Figuren schematisch dargestellte Ausführungsbeispiel des Luftreinigungsgeräts 10 umfasst zwei Elektrofiltereinrichtungen 60.

Jede Elektrofiltereinrichtung 60 umfasst, wie schematisch in Figur 9 dargestellt, eine Emissionselektrode 62 zum Emittieren oder Erzeugen geladener Teilchen sowie eine elektrisch leitfähige Abscheideelektrode 64 zum Abscheiden geladener Schmutzpartikel.

Das Luftreinigungsgerät 10 umfasst ferner mindestens eine Hochspannungsquelle 66 zum Erzeugen einer Hochspannung zwischen der Emissionselektrode 62 und der Abscheideelektrode 64.

Die Luftreinigungsvorrichtung 10 umfasst ferner mindestens einen Luftreinigungskanal 68, wie schematisch in den Figuren 9 und 10 dargestellt, zum Führen des Luftstroms 56 vom mindestens einen Lufteinlass 50 zur Luftfördereinrichtung 30. Die Abscheideelektrode 64 der Elektrofiltereinrichtung 60 ist dabei derart angeordnet beziehungsweise ausgebildet, dass sie den Luftreinigungskanal 68 räumlich begrenzt. Mithin strömt die zu reinigende Luft, also der Luftstrom 56, der von der Luftfördereinrichtung 30 erzeugt wird, durch den Luftreinigungskanal 68 an der Abscheideelektrode 64 entlang.

Bei dem in den Figuren dargestellten Ausführungsbeispiel umfasst das Luftreinigungsgerät 10 zwei Elektrofiltereinrichtungen 60, jedoch nur eine einzige Hochspannungsquelle 66, die zum Bereitstellen einer Hochspannung für beide Elektrofiltereinrichtungen 60 dient.

Jede der Elektrofiltereinrichtungen 60 umfasst bei dem in den Figuren dargestellten Ausführungsbeispiel nur eine einzige Abscheideelektrode 64.

Die Emissionselektrode 62 bildet im Zusammenwirken mit der Abscheideelektrode 64 einen Emissionsabschnitt 70 des Luftreinigungskanals 68.

Die Abscheideelektrode 64 ist einstückig, nämlich monolithisch, ausgebildet. Sie ist plattenförmig ausgebildet und vom Luftreinigungsgerät trennbar, wie dies insbesondere in den Figuren drei und vier schematisch dargestellt ist.

Die Abscheideelektrode 64 ist aus einem elektrisch leitfähigen Material ausgebildet. Bei dem in den Figuren dargestellten Ausführungsbeispiel ist die Abscheideelektrode 64 aus Edelstahl ausgebildet.

Die Emissionselektrode 62 ist ebenfalls aus einem elektrisch leitfähigen Werkstoff ausgebildet. Die Emissionselektrode 62 ist bei dem in den Figuren dargestellten Ausführungsbeispiels aus Wolfram ausgebildet beziehungsweise enthält Wolfram. Sie ist ferner drahtförmig ausgebildet und umfasst mindestens einen Emissionsdraht 72. Bei dem in den Figuren dargestellten Ausführungsbeispiel umfasst die Emissionselektrode 62 drei Emissionsdrähte 72. Diese sind parallel zueinander und in einem konstanten Abstand 74 zur Abscheideelektrode 64 gespannt.

Bei einem alternativen, in den Figuren nicht dargestellten Ausführungsbeispiel umfasst die Emissionselektrode 62 eine Mehrzahl von Emissionsnadeln oder Emissionsklingen. Sie ist bei einem anderen, nicht dargestellten Ausführungsbeispiel in Form eines Drahtgeflechts ausgebildet.

Statt drei Emissionsdrähten 72 kann alternativ auch ein einziger Emissionsdraht 72 vorgesehen sein. Es können auch zwei, vier oder mehr Emissionsdrähte eingesetzt werden, um die Emissionselektrode 62 zu bilden.

Die Emissionsdrähte 72 verlaufen beim bestimmungsgemäßen Gebrauch des Luftreinigungsgeräts 10 parallel zur Schwerkraftrichtung 26. Sie sind also im Wesentlichen von der Gehäuseoberseite 16 zur Gehäuseunterseite 14 gespannt. Sie verlaufen daher, wie insbesondere gut in Figur 9 zu erkennen, senkrecht zum Luftstrom 56. Mithin streicht also der Luftstrom 56 und damit die zu reinigende Luft an der drahtförmigen Emissionselektrode 62 entlang in den Luftreinigungskanal 68 hinein. So werden Schmutzpartikel beim Eintritt in den Luftreinigungskanal 68 längs des Emissionsabschnitts 70 elektrisch aufgeladen und haben dann die gesamte Strömungsstrecke längs des Luftreinigungskanals 68 Zeit, um im elektrischen Feld zur Abscheideelektrode 64 hin zu wandern.

Wie bereits erläutert ist die Emissionselektrode 62 der Abscheideelektrode 64 gegenüberliegend und dem Luftreinigungskanal 68 begrenzend angeordnet beziehungsweise ausgebildet. Sie erstreckt sich zudem quer, nämlich wie beschrieben senkrecht, zu einer vom Luftreinigungskanal 68 definierten Strömungsrichtung 76.

Der Luftreinigungskanal 68 weist einen Kanaleinlass 78 und einen Kanalauslass 80 auf. Damit zu reinigende Luft in den Luftreinigungskanal 68 eintreten kann, steht der Kanaleinlass 78 mit dem mindestens einen Lufteinlass 50 in direkter Fluidverbindung.

Die Emissionselektrode 62 ist direkt nach dem Kanaleinlass 78 im Luftreinigungskanal 68 angeordnet beziehungsweise ausgebildet. Damit die Emissionselektrode 62 nicht in den Luftreinigungskanal 68 hineinragt, weist dieser eine der Abscheideelektrode 64 gegenüberliegende und in Richtung auf diese hin geöffnete Elektrodenausnehmung 82 auf. Die Emissionselektrode 62 ist in oder im Bereich der Elektrodenausnehmung 82 angeordnet beziehungsweise ausgebildet.

Das Luftreinigungsgerät 10 umfasst ferner eine Halte- und Führungseinrichtung 84 für die Abscheideelektrode 64. Sie umfasst im Bereich des Kanaleinlasses 78 und im Bereich des Kanalauslasses 80 jeweils Elektrodenaufnahmen 86 beziehungsweise 88 zum Aufnehmen voneinander weg weisender Endkanten 90 beziehungsweise 92 der Abscheideelektrode 64.

Die Elektrodenaufnahmen 86, 88 sind in Form von sich zwischen der Gehäuseunterseite 14 und der Gehäuseoberseite 16 erstreckender Nuten 94 beziehungsweise 96 ausgebildet.

Die mindestens eine Elektrofiltereinrichtung 60 des Luftreinigungsgeräts 10 umfasst ferner einen in Strömungsrichtung 76 der Emissionselektrode 62 und damit dem Emissionsabschnitt 70 nachgeschalteten kapazitiven Kanalabschnitt 98. Der kapazitive Kanalabschnitt 98 umfasst eine den Luftreinigungskanal 68 im Bereich des Kanalabschnitts 98 begrenzende und der Abscheideelektrode 64 gegenüberliegende Feldelektrode 100.

Die Feldelektrode 100 liegt auf demselben Spannungspotential wie die Emissionselektrode 62. Somit liegt auch zwischen der Feldelektrode 100 und der Abscheideelektrode 64 dieselbe Hochspannung an wie zwischen der Emissionselektrode 62 und der Abscheideelektrode 64.

Eine Kanalbreite 102 im Bereich des kapazitiven Kanalabschnitts 98 ist konstant beziehungsweise im Wesentlichen konstant. Sie weist bei dem in den Figuren dargestellten Ausführungsbeispiel einen Wert von 25 mm. Ein Wert des Verhältnisses von Kanalbreite 102 zu Kanalhöhe 132 liegt bei dem dargestellten Ausführungsbeispiel in einem Bereich von etwa 0,02 bis etwa 0,07. Es beträgt etwa 0,05.

Günstige Verhältnisse ergeben sich insbesondere bei einer Kanalhöhe 132 von 500 mm bei einer Kanalbreite 102 in einem Bereich von etwa 12,5 mm bis etwa 35 mm.

Abhängig von der angelegten Hochspannung zwischen der Emissionselektrode 62 beziehungsweise der Feldelektrode 100 einerseits und der Abscheideelektrode 64 andererseits ergibt sich eine minimale Kanalbreite 102, die nicht unterschritten werden sollte, um Überschläge zwischen den Elektroden 62, 100 einerseits und 64 andererseits zu vermeiden. Bei einer Hochspannung von etwa 20 kV sollte die Kanalbreite 102 nach Möglichkeit nicht kleiner als etwa 20 mm sein. Wird die Kanalbreite 102 zu groß gewählt, führt dies zu einer starken Abnahme der elektrischen Feldstärke insbesondere im Bereich des kapazitiven Kanalabschnitts 98, was wiederum zur Folge hat, dass die unterstützende Wirkung des elektrischen Feldes für die Abscheidung der geladenen Schmutzpartikel auf der Abscheideelektrode 64 nicht mehr erzielt werden kann.

Durch eine geeignete Wahl des Verhältnisses von Kanalbreite 102 zu Kanalhöhe 132 für den Luftreinigungskanal 68 beziehungsweise den kapazitiven Kanalabschnitt 98 kann ein Querschnitt des Luftreinigungskanals 68 beziehungsweise des kapazitiven Kanalabschnitts 98 so vorgegeben werden, dass die Strömungsgeschwindigkeit der zu reinigenden Luft klein genug und die Verweilzeit der Schmutzpartikel im Luftreinigungskanal 68 dann entsprechend lang genug ist, insbesondere im kapazitiven Kanalabschnitt 98, sodass eine möglichst vollständige Abscheidung aller im Bereich des Emissionsabschnitts 70 elektrisch aufgeladener Schmutzpartikel auf der Abscheideelektrode 64 erreicht werden kann.

Die Abscheideelektrode 64 umfasst einen Umlenkbereich 104, welcher sich vom kapazitiven Kanalabschnitt 98 in den Bereich der Gehäuserückseite 20 bis nahezu an die Elektrodenaufnahme 88 heran erstreckt. Der Umlenkbereich 104 dient zum Umlenken des Luftstroms 56 in eine Richtung quer, insbesondere senkrecht zur durch den kapazitiven Kanalabschnitt 98 definierten Strömungsrichtung 76, die im Wesentlichen quer, nämlich senkrecht zu einer Verbindungslinie zwischen der Gehäusevorderseite 18 und der Gehäuserückseite 20 verläuft und somit in etwa parallel zu den beiden Gehäuseseiten 22 und 24.

Der mindestens eine Lufteinlass 50 ist mit einem Vorfilter 106 verschlossen. So kann verhindert werden, dass Grobschmutz durch den Lufteinlass 50 in den Luftreinigungskanal 68 gelangen kann.

Die Luftreinigungsvorrichtung 58 umfasst bei den in den Figuren dargestellten Ausführungsbeispiel einen Katalysator 108 beziehungsweise einen Filter 110. Diese sind von einer gemeinsamen Filtereinheit 112 umfasst. Der Katalysator 108 ist insbesondere ausgebildet zum Abbau von Ozon beziehungsweise Stickoxiden (NOₓ). Der Filter 110 ist insbesondere ausgebildet in Form eines Aktivkohlefilters, und zwar zum Abbau von Ozon beziehungsweise zum Binden von Stickoxiden. Der Filter 110 ist in Form eines Flachfaltenfilters ausgebildet.

Die Filtereinheit 112 mit dem Filter 110 beziehungsweise dem Katalysator 108 ist in Strömungsrichtung 76 zwischen dem Luftreinigungskanal 68 und der Luftfördereinrichtung 30 angeordnet beziehungsweise ausgebildet, nämlich einem Saugeinlass 114 der Luftfördereinrichtung 30 vorgeschaltet.

Die Filtereinheit 112 mit dem Filter 110 beziehungsweise dem Katalysator 108 verschließt den Kammereinlass 34. Auf diese Weise kann erreicht werden, dass die zu reinigende Luft nach dem Durchströmen des Luftreinigungskanals 68 durch die Filtereinheit 112 hindurchströmen muss, um in die Technikkammer 28 zu gelangen. Auf diese Weise können insbesondere Ozon und Stickoxide zuverlässig abgebaut beziehungsweise gebunden werden, bevor sie mit der Luftfördereinrichtung 30 in Kontakt treten und durch diese aus dem Gehäuse herausgefördert werden können.

Die Filtereinheit 112 mit dem Filter 110 beziehungsweise dem Katalysator 108 ist aus dem Gehäuse 12 durch die Gehäuseunterseite 14 herausziehbar angeordnet beziehungsweise ausgebildet. Hierfür ist an der Gehäuseunterseite 14 eine Einschuböffnung 116 angeordnet beziehungsweise ausgebildet, durch die die Filtereinheit 112 in eine korrespondierend ausgebildete Filtereinheitaufnahme 118 hineingeschoben und bei Bedarf auch wieder entnommen werden kann, beispielsweise um die Filtereinheit 112 auszutauschen, wenn sie verbraucht ist.

Das Luftreinigungsgerät 10 gemäß dem in den Figuren dargestellten Ausführungsbeispiel umfasst nur einen einzigen Luftauslass 54.

Wie insbesondere in Figur 7 gut zu erkennen, ist die Luftfördereinrichtung 30 derart in der Technikkammer 29 angeordnet beziehungsweise ausgebildet, dass ein Druckauslass 120 in Richtung auf die Gehäuseoberseite 16 hin weisend geöffnet beziehungsweise angeordnet oder ausgebildet ist. Der Druckauslass 120 der Luftfördereinrichtung steht somit in direkter Fluidverbindung mit dem Luftauslass 54. Hier sind bei dem in den Figuren dargestellten Ausführungsbeispiel keine weiteren Filtereinrichtung beziehungsweise Filterelemente verbaut. Die vom Luftreinigungsgerät 10 zu reinigende Luft ist nach Durchströmen der Filtereinheit 112 und nach dem Eintritt in die Technikkammer 28 abgereinigt.

Der Saugeinlass 114 der Luftfördereinrichtung 30 ist in Richtung auf die Gehäuseseite 22 hin weisend angeordnet beziehungsweise ausgebildet. Er weist somit in eine Richtung quer, insbesondere senkrecht, zum mindestens einen Lufteinlass 50.

Die Technikkammer 28 umfasst eine Technikkammerwand 122, die die Technikkammer in Richtung auf die beiden Luftreinigungskanäle 68 begrenzt. Die Emissionselektrode 62 ist an einer Außenseite derselben gehalten beziehungsweise angeordnet oder ausgebildet.

Die Luftfördereinrichtung 30 umfasst ein Gebläse 124 beziehungsweise ist in Form eines Gebläses 124 ausgebildet. Das Gebläse 124 umfasst ein in den Figuren nicht näher dargestelltes Lüfterrad 126 zum Fördern der zu reinigenden Luft.

Das in den Figuren beispielhaft dargestellte Ausführungsbeispiel eines Luftreinigungsgeräts 10 umfasst zwei der beschriebenen Elektrofiltereinrichtungen 60. Diese sind identisch beziehungsweise spiegelsymmetrisch bezogen auf eine zwischen den Luftreinigungskanälen 68 verlaufende Spiegelebene 128 angeordnet beziehungsweise ausgebildet. Die Spiegelebene 128 schneidet die Gehäuseoberseite 16 und die Gehäuseunterseite 14. Sie schneidet ferner auch die Gehäusevorderseite 18 und die Gehäuserückseite 20. Sie verläuft im Wesentlichen parallel zu den Gehäuseseiten 22 und 24, die bei dem in den Figuren dargestellten Ausführungsbeispielen nicht eben, sondern schwach konvex von der Technikkammer 28 weg weisend gekrümmt sind.

Bei einer alternativen Ausgestaltung eines Luftreinigungsgeräts 10 ist nur ein einziger Lufteinlass 50 vorgesehen. Dieser ist dann mit zwei Kanaleinlässen 78 fluidwirksam verbunden, wenn das Luftreinigungsgerät 10 wie bei dem in den Figuren dargestellten Ausführungsbeispiel zwei Elektrofiltereinrichtungen 60 umfasst.

Bei dem in den Figuren dargestellten Ausführungsbeispiel sind wie bereits erläutert zwei fluidwirksam voneinander getrennte Lufteinlässe 50 vorgesehen. Jedem Lufteinlass 50 ist ein Kanaleinlass 78 einer der zwei Elektrofiltereinrichtungen 60 zugeordnet.

Die beiden Kanalauslässe 80 der zwei Luftreinigungskanäle 68 sind mit dem Saugeinlass 114 der Luftfördereinrichtung 30 fluidwirksam verbunden. Wie gut in Figur 8 zu erkennen, vereinigen sich die Luftströme 56, die aus den Kanalauslässen 80 der beiden Elektrofiltereinrichtungen 60 austreten, vor dem Durchströmen der Filtereinheit 112.

Durch das Vorsehen des Umlenkbereichs 104 erstreckt sich die Abscheideelektrode 64 mindestens teilweise längs der Gehäuserückseite 20. In Figur 8 ist gut zu erkennen, dass sich die Abscheideelektroden 64 der beiden Elektrofiltereinrichtungen 60 jeweils etwa über ein Drittel einer Gesamterstreckung der Gehäuserückseite 20 erstrecken. Die Endkanten 92 der beiden Abscheideelektroden 64 weisen aufeinander zu, sind jedoch voneinander beabstandet angeordnet beziehungsweise ausgebildet.

Um eine möglichst effiziente Luftreinigung mit dem Luftreinigungsgerät 10 zu ermöglichen, erstrecken sich die Abscheideelektrode 64 und die Emissionselektrode 62 im Wesentlichen von der Gehäuseoberseite 16 bis zur Gehäuseunterseite 14. Dies ermöglicht es, den Luftreinigungskanal 68 der Elektrofiltereinrichtung 60 nahezu über eine gesamte Bauhöhe des Luftreinigungsgeräts 10 auszubilden. So kann ein möglichst größer Volumenstrom zum Reinigen durch die beiden Luftreinigungskanäle 68 der beiden Elektrofiltereinrichtungen 60 gefördert werden.

Für eine leichte Reinigbarkeit der Abscheideelektroden 64 sind diese aus dem Luftreinigungsgerät 10 entnehmbar ausgebildet. Sie können mit an ihnen angeordneten Griffelementen 130 durch Schlitze in der Gehäuseoberseite 16 vollständig aus dem Gehäuse 12 herausgezogen werden. Die Griffelemente 130 sind aus einem elektrisch isolierenden Werkstoff ausgebildet. Sie ragen für eine einfache Handhabbarkeit durch einen Anwender aus der Gehäuseoberseite 16 heraus.

Der Luftreinigungskanal 68 weist eine Kanalhöhe 132 und eine Kanallänge 134 auf. Die Kanalhöhe 132 erstreckt sich in einer Richtung von der Gehäuseunterseite 14 zur Gehäuseoberseite 16. Die Kanallänge 134 erstreckt sich quer, insbesondere senkrecht, zur Kanalhöhe 132. Die Kanallänge 134 wird definiert durch einen Abstand des Kanaleinlasses 78 und des Kanalauslasses 80 voneinander und gibt so eine Reinigungsstrecke für den Luftstrom 56 durch den Luftreinigungskanal 68 vor.

Bei dem in den Figuren dargestellten Ausführungsbeispiel definieren die zwei Gehäuseseiten 22, 24 eine Gehäuseseitenhöhe 136 und eine Gehäuseseitenbreite 138. Die Kanallänge 134 ist bei dem in den Figuren dargestellten Ausführungsbeispiel größer als die Gehäuseseitenbreite 138. Insbesondere ist sie mehr als 1,2mal größer.

Die Kanalhöhe 132 ist zudem größer als die Kanallänge 134. Bei dem in den Figuren dargestellten Ausführungsbeispiel ist die Kanalhöhe 132 mindestens 1,2mal größer als die Kanallänge 134, und zwar insbesondere sogar mindestens 1,5mal größer.

Die gesamte Kanallänge 134 wird vorgegeben durch eine Länge der Abscheideelektrode 64, die sich von der Gehäusevorderseite 18, nämlich vom Kanaleinlass 78, bis zur Gehäuserückseite 20, nämlich dem Kanalauslass 80, erstreckt.

Das Luftreinigungsgerät 10 umfasst ferner eine Steuer- und/oder Regelungseinrichtung 140 zum Steuern und/oder Regeln eines Betriebs des Luftreinigungsgeräts 10. Sie ist in der Technikkammer 20 angeordnet beziehungsweise ausgebildet. Um dem Luftreinigungsgerät 10 einen niedrigen Schwerpunkt zu verleihen, ist die Steuer- und/oder Regelungseinrichtung 140 auf dem Technikträger 36 angeordnet beziehungsweise ausgebildet.

Zum Erzeugen der von den beiden Elektrofiltereinrichtungen 60 benötigten Hochspannung dient die ebenfalls auf dem Technikträger 36 angeordnete Hochspannungsquelle 66. Sie ist ausgebildet zum Erzeugen einer Hochspannung von maximal etwa 20 kV. Ein Pluspol der Hochspannungsquelle ist mit der Emissionselektrode 62 elektrisch leitungswirksam verbunden, ein negativer Pol der Hochspannungsquelle 66 mit der Abscheideelektrode 64.

Die Hochspannungsquelle 66 umfasst ein Netzteil mit einer Leistungsaufnahme von etwa 25 Watt. Somit können Ströme im Bereich von 1 mA erzeugt werden.

Die Hochspannungsquelle 66 ist steuerbar ausgebildet und steuerungswirksam mit der Steuer- und/oder Regelungseinrichtung 140 verbunden. Dies ermöglicht es insbesondere, einen Wert der Hochspannung auf 15 kV zu reduzieren, wodurch sich eine Leistungsaufnahme signifikant verringern lässt.

Dadurch, dass die Emissionselektrode 62 auf ein positives Potential gegenüber der Abscheideelektrode 64 gelegt wird, wird die Erzeugung von Ozon im Vergleich zu Emissionselektroden, die auf ein negatives Potential gelegt sind, deutlich reduziert. Damit kann auch ein erforderlicher Aufwand zum Abbau von Ozon beim vorgeschlagenen Luftreinigungsgerät 10 signifikant verringert werden. Eine Lebensdauer der Filtereinheit 112 mit Katalysator 108 beziehungsweise Filter 110 kann so deutlich verlängert werden.

Die Steuer- und/oder Regelungseinrichtung 140 ist insbesondere auch ausgebildet zum Detektieren einer Beschädigung, insbesondere eines Bruchs, der Emissionselektrode 62. Insbesondere kann eine Stromüberwachung der Hochspannungsquelle 66 vorgesehen sein, um einen Bruch beispielsweise des Emissionsdrahts 72 zu detektieren.

Die Steuer- und/oder Regelungseinrichtung 140 ist ferner ausgebildet zum automatischen Abschalten des Luftreinigungsgeräts 10 beim Entnehmen der Abscheideelektrode 64.

Wie erläutert ermöglicht es die Anordnung der Technikkammer 28 in einem Bereich zwischen den beiden Luftreinigungskanälen 68 der beiden Elektrofiltereinrichtungen 60, das Luftreinigungsgerät 10 kompakt auszubilden.

Auch die Technikkammer 28 mit ihrem Kammerauslass 34 derart anzuordnen und auszubilden, dass der Kammerauslass 34 den einzigen Luftauslass 54 bildet beziehungsweise umfasst, führt zu einer kompakten Ausgestaltung des Luftreinigungsgeräts.

Das Luftreinigungsgerät 10 umfasst ferner eine mit der Steuer- und/oder Regelungseinrichtung 140 zusammenwirkende Bedieneinrichtung 142. Diese ist, wie insbesondere in den Figuren 1 bis 4 gut zu erkennen, auf der Gehäuseoberseite 16 angeordnet beziehungsweise ausgebildet.

Die Bedieneinrichtung 142 umfasst eine Eingabeeinrichtung 144 und eine Anzeigeeinrichtung 146. Bei dem in den Figuren dargestellten Ausführungsbeispiel umfasst die Anzeigeeinrichtung 146 die Eingabeeinrichtung 144 beziehungsweise bildet diese. Die Anzeigeeinrichtung 146 ist in Form eines Touchscreens ausgebildet und bildet auf diese Weise eine Mensch-Maschine-Schnittstelle (HMI-Interface).

Das Luftreinigungsgerät 10 umfasst ferner eine mit der Steuer- und/oder Regelungseinrichtung 140 zusammenwirkende Schnittstelleneinrichtung 148 zum steuerungswirksamen Verbinden des Luftreinigungsgeräts 10 mit externen Kommunikationsgeräten 150. Diese können beispielsweise in Form eines Smartphones 152, eines Tablet-Computers oder einer Smartwatch ausgebildet sein.

Die Schnittstelleneinrichtung 148 ist bei dem in den Figuren dargestellten Ausführungsbeispiel in Form einer Funkschnittstelleneinrichtung ausgebildet. Sie kann wahlweise in Form einer W-Lan- oder Bluetooth-Schnittstelleneinrichtung ausgebildet sein.

Wie in Figur 11 schematisch dargestellt, umfasst das Luftreinigungsgerät 10 mindestens eine mit der Steuer- und/oder Regelungseinrichtung 140 zusammenwirkende Sensoreinrichtung 154. Es kann insbesondere eine Sensoreinrichtung 154 ausgebildet sein zum Messen einer Umgebungstemperatur beziehungsweise Raumtemperatur oder einer Temperatur der durch den Luftreinigungskanal 68 strömenden und zu reinigenden Luft. Die Sensoreinrichtung kann außen am Gehäuse 12 oder im Inneren desselben angeordnet oder ausgebildet sind. Ferner kann die Sensoreinrichtung 154 auch ausgebildet sein, um eine Luftfeuchtigkeit und/oder einen Formaldehydgehalt der zu reinigenden Luft zu bestimmen. Hierfür ist die Sensoreinrichtung 154 insbesondere im Bereich zwischen dem Lufteinlass 50 und dem Kanaleinlass 78 angeordnet oder ausgebildet.

Die Steuer- und/oder Regelungseinrichtung 140 ist ausgebildet zum Steuern einer Förderleistung der Luftfördereinrichtung 30 in Abhängigkeit einer gemessenen Luftqualität. Werden also insbesondere mit einer oder mehreren Sensoreinrichtungen 154 Messwerte an die Steuer- und/oder Regelungseinrichtung 140 übermittelt, die unterhalb vorgegebener und in der Steuer- und/oder Regelungseinrichtung 140 hinterlegter Grenzwerte liegen, kann die Steuer- und/oder Regelungseinrichtung 140 die Förderleistung der Luftfördereinrichtung 30 automatisch reduzieren, um so Energie beim Betrieb des Luftreinigungsgeräts 10 zu sparen.

Die Luftfördereinrichtung 30 ist bei dem in den Figuren dargestellten Ausführungsbeispiel ausgebildet zum Fördern eines Luftvolumens von mindestens 200 m³ pro Stunde. Insbesondere kann sie auch ausgebildet sein, um eine Luftvolumen von mindestens etwa 500 m³ pro Stunde zu fördern. Die Förderung derartiger Luftvolumina ermöglicht das Reinigen von Räumen üblicher Größe mit einem einzigen Luftreinigungsgerät.

Die oben beschriebenen vorteilhaften Ausführungsformen sowie die beschriebenen Ausführungsbeispiele von Luftreinigungsgeräten 10 ermöglichen insbesondere das Reinigen von Luft. Bei einem solchen Reinigungsverfahren wird die zu reinigende Luft durch eine oder mehrere Elektrofiltereinrichtungen 60 gefördert, wobei die Elektrofiltereinrichtung 60 eine elektrisch leitfähige Emissionselektrode 62 zum Emittieren und/oder Erzeugen geladener Teilchen und eine elektrisch leitfähige Abscheideelektrode 64 zum Abscheiden geladener Schmutzpartikel umfasst.

Zwischen der Emissionselektrode 62 und der Abscheideelektrode wird eine Hochspannung angelegt. Die zu reinigende Luft wird beim Reinigen durch mindestens einen Luftreinigungskanal 68 geführt, welcher durch die Abscheideelektrode 64 begrenzt wird. Dieses Verfahren ermöglicht auf einfache Weise das Reinigen von Luft. Die Abscheideelektrode 64 kann so insbesondere auch genutzt werden, um die zu reinigende Luft in definierter Weise zu führen.

Bei dem vorgeschlagenen Reinigungsverfahren wird zwischen der Emissionselektrode 62 und der Abscheideelektrode 64 eine Hochspannung mit einem Wert in einem Bereich von etwa 10 kV bis etwa 20 kV angelegt. Je schlechter die Luftqualität ist, umso höher wird der Wert der Hochspannung gewählt.

Ferner wird die zu reinigende Luft nach Durchströmen des durch die Hochspannung zwischen der Emissionselektrode 62 und der Abscheideelektrode 64 ausgebildeten elektrischen Felds in Strömungsrichtung 76 durch ein elektrisches Feld zwischen der Abscheideelektrode 64 und einer dieser gegenüberliegenden Feldelektrode 100 geführt. Auf diese Weise kann eine Abscheidestrecke auf einfache Weise verlängert werden. Elektrisch geladene Schmutzpartikel können im elektrischen Feld zwischen der Abscheideelektrode 64 und der Feldelektrode 100 zur Abscheideelektrode 64 wandern und dort elektrisch neutralisiert werden.

Das Luftreinigungsgerät 10 ermöglicht ferner die Durchführung eines der beschriebenen Verfahren zum Reinigen von Luft.

Die beschriebenen Ausführungsbeispiele von Luftreinigungsgeräten ermöglichen wie erläutert einen einfachen und kompakten Aufbau. Sie können insbesondere platzsparend vor einer Wand und gegebenenfalls auch in einer Raumecke platziert werden.

Ferner ermöglicht es die Elektrofiltereinrichtung 60, Schmutzpartikel ohne teure Filterelemente aus Luft zu entfernen und abzuscheiden. Abgeschiedene Schmutzpartikel, die sich auf die Abscheideelektrode 64 wie beschrieben niederschlagen, können auf einfache Weise entfernt werden, indem die Abscheideelektrode 64 aus dem Gehäuse 12 des Luftreinigungsgeräts 10 herausgezogen wird. Die Abscheideelektrode 64 kann insbesondere unter fließendem Wasser oder mit einem feuchten Tuch gereinigt werden. Nach dem Reinigen kann sie wieder in das Gehäuse 12 eingeschoben werden.

### Bezugszeichenliste

- 10: Luftreinigungsgerät
- 12: Gehäuse
- 14: Gehäuseunterseite
- 16: Gehäuseoberseite
- 18: Gehäusevorderseite
- 20: Gehäuserückseite
- 22: Gehäuseseite
- 24: Gehäuseseite
- 26: Schwerkraftrichtung
- 28: Technikkammer
- 30: Luftfördereinrichtung
- 32: Kammereinlass
- 34: Kammerauslass
- 36: Technikträger
- 38: Rolle
- 40: Lenkrolle
- 42: Radscheibe
- 44: Drehachse
- 46: Lenkachse
- 48: Boden
- 50: Lufteinlass
- 52: geschlossener Bereich
- 54: Luftauslass
- 56: Luftstrom
- 58: Luftreinigungsvorrichtung
- 60: Elektrofiltereinrichtung
- 62: Emissionselektrode
- 64: Abscheideelektrode
- 66: Hochspannungsquelle
- 68: Luftreinigungskanal
- 70: Emissionsabschnitt
- 72: Emissionsdraht
- 74: Abstand
- 76: Strömungsrichtung
- 78: Kanaleinlass
- 80: Kanalauslass
- 82: Elektrodenausnehmung
- 84: Halte- und Führungseinrichtung
- 86: Elektrodenaufnahme
- 88: Elektrodenaufnahme
- 90: Endkante
- 92: Endkante
- 94: Nut
- 96: Nut
- 98: kapazitiver Kanalabschnitt
- 100: Feldelektrode
- 102: Kanalbreite
- 104: Umlenkbereich
- 106: Vorfilter
- 108: Katalysator
- 110: Filter
- 112: Filtereinheit
- 114: Saugeinlass
- 116: Einschuböffnung
- 118: Filtereinheitaufnahme
- 120: Druckauslass
- 122: Technikkammerwand
- 124: Gebläse
- 126: Lüfterrad
- 128: Spiegelebene
- 130: Griffelement
- 132: Kanalhöhe
- 134: Kanallänge
- 136: Gehäuseseitenhöhe
- 138: Gehäuseseitenbreite
- 140: Steuer- und/oder Regelungseinrichtung
- 142: Bedieneinrichtung
- 144: Eingabeeinrichtung
- 146: Anzeigeeinrichtung
- 148: Schnittstelleneinrichtung
- 150: Kommunikationsgerät
- 152: Smartphone
- 154: Sensoreinrichtung

## Patentansprüche

1. Luftreinigungsgerät (10) mit mindestens einem Lufteinlass (50) und mindestens einem Luftauslass (54), wobei fluidwirksam zwischen dem mindestens einen Lufteinlass (50) und dem mindestens einen Luftauslass (54) eine Luftfördereinrichtung (30) zum Erzeugen eines Luftstroms (56) vom mindestens einen Lufteinlass (50) zum mindestens einen Luftauslass (54) und eine Luftreinigungsvorrichtung (58) zum Reinigen der den Luftstrom (56) ausbildenden Luft von Fremd- und/oder Schmutzpartikeln angeordnet oder ausgebildet sind, wobei die Luftreinigungsvorrichtung (58) mindestens eine Elektrofiltereinrichtung (60) umfasst mit einer elektrisch leitfähigen Emissionselektrode (62) zum Emittieren und/oder Erzeugen geladener Teilchen, einer elektrisch leitfähigen Abscheideelektrode (64) zum Abscheiden geladener Schmutzpartikel, wobei das Luftreinigungsgerät (10) mindestens eine Hochspannungsquelle (66) zum Erzeugen einer Hochspannung zwischen der Emissionselektrode (62) und der Abscheideelektrode (64) umfasst, wobei die Luftreinigungsvorrichtung (10) mindestens einen Luftreinigungskanal (68) umfasst zum Führen des Luftstroms (56) vom mindestens einen Lufteinlass (50) zur Luftfördereinrichtung (30), **dadurch gekennzeichnet, dass** die Abscheideelektrode (64) den Luftreinigungskanal (68) begrenzt.

2. Luftreinigungsgerät nach einem der voranstehenden Ansprüche, **dadurch gekennzeichnet, dass** die Abscheideelektrode (64)
a) einstückig, insbesondere monolithisch, ausgebildet ist
oder
b) mindestens zwei elektrisch gegeneinander isolierte oder voneinander getrennte Abscheidebereiche umfasst,
wobei insbesondere die mindestens zwei Abscheidebereiche auf einem gemeinsamen, insbesondere plattenförmigen, Abscheideträger angeordnet oder ausgebildet sind.

3. Luftreinigungsgerät nach einem der voranstehenden Ansprüche, **dadurch gekennzeichnet, dass** die Abscheideelektrode (64)
a) plattenförmig ausgebildet ist
und/oder
b) vom Luftreinigungsgerät (10) trennbar ist
und/oder
c) aus Edelstahl ausgebildet ist.

4. Luftreinigungsgerät nach einem der voranstehenden Ansprüche, **dadurch gekennzeichnet, dass** die Emissionselektrode (62) mindestens einen Emissionsdraht (72), insbesondere zwei, drei oder mehr Emissionsdrähte (72), umfasst und/oder eine Mehrzahl von Emissionsnadeln oder Emissionsklingen oder in Form eines Geflechts ausgebildet ist.

5. Luftreinigungsgerät nach einem der voranstehenden Ansprüche, **dadurch gekennzeichnet, dass**
a) die Emissionselektrode (62) der Abscheideelektrode (64) gegenüberliegend und den Luftreinigungskanal (68) begrenzend angeordnet oder ausgebildet ist
und/oder
b) sich die Emissionselektrode (62) quer, insbesondere senkrecht, zu einer vom Luftreinigungskanal (68) definierten Strömungsrichtung (76) erstreckt.

6. Luftreinigungsgerät nach einem der voranstehenden Ansprüche, **dadurch gekennzeichnet, dass** der Luftreinigungskanal (68)
a) einen Kanaleinlass (78) und einen Kanalauslass (80) aufweist und dass der Kanaleinlass (78) mit dem mindestens einen Lufteinlass (50) in direkter Fluidverbindung steht,
wobei insbesondere die Emissionselektrode (62) direkt nach dem Kanaleinlass (78) im Luftreinigungskanal (68) angeordnet oder ausgebildet ist,
und/oder
b) eine der Abscheideelektrode (64) gegenüberliegende und in Richtung auf diese hin geöffnete Elektrodenausnehmung (82) aufweist und dass die Emissionselektrode (62) in oder im Bereich der Elektrodenausnehmung (82) angeordnet oder ausgebildet ist.

7. Luftreinigungsgerät nach einem der voranstehenden Ansprüche, **dadurch gekennzeichnet, dass** das Luftreinigungsgerät (10) ein Gehäuse (12) mit einer Gehäuseunterseite (14), einer Gehäuseoberseite (16), einer Gehäusevorderseite (18), einer Gehäuserückseite (20) und zwei die Gehäusevorderseite (18) und die Gehäuserückseite (20) verbindenden Gehäuseseiten (22, 24) umfasst,
wobei insbesondere
a) das Luftreinigungsgerät (10) derart angeordnet oder ausgebildet ist, dass die Gehäuseoberseite (16) beim bestimmungsgemäßen Gebrauch des Luftreinigungsgeräts (10) entgegen der Schwerkraftrichtung (26) über der Gehäuseunterseite (14) angeordnet oder ausgebildet ist,
und/oder
b) der mindestens eine Luftauslass (54) an der Gehäuseoberseite (16) angeordnet oder ausgebildet ist
und/oder
c) der mindestens eine Lufteinlass (50) an der Gehäusevorderseite (18) angeordnet oder ausgebildet ist.

8. Luftreinigungsgerät nach Anspruch 7, **dadurch gekennzeichnet, dass**
a) die Luftfördereinrichtung (30) einen Saugeinlass (114) und einen Druckauslass (120) aufweist und dass der Druckauslass (120) in Richtung auf die Gehäuseoberseite (16) hin weisend angeordnet oder ausgebildet ist,
wobei insbesondere der Saugeinlass (114) in Richtung auf eine Gehäuseseite (22) hin weisend angeordnet oder ausgebildet ist und in eine Richtung quer, insbesondere senkrecht, zum mindestens einen Lufteinlass (50) weist,
und/oder
b) das Gehäuse (12) eine Technikkammer (28) umfasst oder bildet und dass die Technikkammer (28) in einem Bereich zwischen zwei Luftreinigungskanälen (68) angeordnet oder ausgebildet ist, wobei insbesondere mindestens eines der Folgenden gilt:
- die Technikkammer (28) weist einen Kammereinlass (32) und einen Kammerauslass (34) auf und der Kammerauslass (34) bildet oder umfasst den mindestens einen Luftauslass (54);
- die Luftfördereinrichtung (30) ist in der Technikkammer (28) angeordnet oder ausgebildet;
- die Hochspannungsquelle (66) ist in der Technikkammer (28) angeordnet oder ausgebildet;
- die Gehäuseunterseite (14) bildet einen Technikträger (36) und verschließt die Technikkammer (28) in Schwerkraftrichtung (26);
- die Gehäuseoberseite (16) verschließt die Technikkammer (28) entgegen der Schwerkraftrichtung (26);
- die Technikkammer (28) umfasst eine Technikkammerwand (122) und die Emissionselektrode (62) ist an einer Außenseite der Technikkammerwand (122) gehalten oder angeordnet oder ausgebildet;
und/oder
c) sich die Abscheideelektrode (64) mindestens teilweise längs der Gehäuserückseite (20) erstreckt
und/oder
d) sich die Abscheideelektrode (64) und/oder die Emissionselektrode (62) von der Gehäuseunterseite (14) bis zur Gehäuseoberseite (16) erstrecken.

9. Luftreinigungsgerät nach Anspruch 7 oder 8, **dadurch gekennzeichnet, dass**
a) an der Abscheideelektrode (64) ein Griffelement (130) angeordnet oder ausgebildet ist zum Herausziehen der Abscheideelektrode (64) aus dem Gehäuse (12),
wobei insbesondere das Griffelement (130) aus der Gehäuseoberseite (16) herausragt,
und/oder
b) der Luftreinigungskanal (68) eine Kanalhöhe (132) und eine Kanallänge (134) aufweist, dass sich die Kanalhöhe (132) in einer Richtung von der Gehäuseunterseite (14) zur Gehäuseoberseite (16) erstreckt und dass sich die Kanallänge (134) quer, insbesondere senkrecht, zur Kanalhöhe (132) erstreckt,
wobei insbesondere mindestens eines der Folgenden gilt:
- die zwei Gehäuseseiten (22,24) jeweils eine Gehäuseseitenhöhe (136) und eine Gehäuseseitenbreite (138) definieren und die Kanallänge (134) größer ist als die Gehäuseseitenbreite (138), insbesondere mindestens 1,2mal größer;
- die Kanalhöhe (132) größer ist als die Kanallänge (134), insbesondere mindestens 1,2mal größer, weiter insbesondere mindestens 1,5mal größer;
und/oder
c) sich die Abscheideelektrode (64) von der Gehäusevorderseite (18) zur Gehäuserückseite (20) erstreckt.

10. Luftreinigungsgerät nach einem der voranstehenden Ansprüche, **dadurch gekennzeichnet, dass** das Luftreinigungsgerät (10) zwei Elektrofiltereinrichtungen (60) umfasst,
wobei insbesondere
a) die zwei Elektrofiltereinrichtungen (60) identisch oder spiegelsymmetrisch bezogen auf eine zwischen den Luftreinigungskanälen (68) verlaufende Spiegelebene (128) angeordnet oder ausgebildet sind
und/oder
b) das Luftreinigungsgerät (10) einen einzigen Lufteinlass (50) umfasst, welcher den zwei Kanaleinlässen (78) der zwei Elektrofiltereinrichtungen (60) zugeordnet ist
und/oder
c) das Luftreinigungsgerät (10) zwei fluidwirksam voneinander getrennte Lufteinlässe (50) umfasst und wobei jedem Lufteinlass (50) ein Kanaleinlass (78) einer der zwei Elektrofiltereinrichtungen (60) zugeordnet ist
und/oder
d) die Kanalauslässe (80) der zwei Luftreinigungskanäle (68) mit dem Saugeinlass (114) der Luftfördereinrichtung (30) fluidwirksam verbunden sind.

11. Luftreinigungsgerät nach einem der voranstehenden Ansprüche, **dadurch gekennzeichnet, dass**
a) das Luftreinigungsgerät (10) eine Halte- und Führungsreinrichtung (84) für die Abscheideelektrode (64) umfasst,
wobei insbesondere die Halte- und Führungsreinrichtung (84) im Bereich des Kanaleinlasses (78) und des Kanalauslasses (80) Elektrodenaufnahmen (86, 88) umfasst zum Aufnehmen voneinander weg weisender Endkanten (90, 92) der Abscheideelektrode (64), wobei weiter insbesondere die Elektrodenaufnahmen (86, 88) in Form von sich zwischen der Gehäuseunterseite (14) und der Gehäuseoberseite (16) erstreckender Nuten (94, 96) ausgebildet sind,
und/oder
b) die mindestens eine Elektrofiltereinrichtung (60) einen in Strömungsrichtung (76) der Emissionselektrode (62) nachgeschalteten kapazitiven Kanalabschnitt (98) umfasst mit einer den Luftreinigungskanal (68) im Bereich des Kanalabschnitts (98) begrenzenden und der Abscheideelektrode (64) gegenüberliegenden Feldelektrode (100),
wobei insbesondere mindestens eines der Folgenden:
- zwischen der Feldelektrode (100) und der Abscheideelektrode (64) dieselbe Hochspannung anliegt wie zwischen der Emissionselektrode (62) und der Abscheideelektrode (64);
- eine Kanalbreite (102) im Bereich des Kanalabschnitts (98) konstant oder im Wesentlichen konstant ist;
- die Abscheideelektrode (64) einen Umlenkbereich (104) umfasst, welcher sich vom Kanalabschnitt 98() in den Bereich der Gehäuserückseite (20) erstreckt zum Umlenken des Luftstroms (56) in eine Richtung quer, insbesondere senkrecht, zur durch den Kanalabschnitt (98) definierten Strömungsrichtung (76).

12. Luftreinigungsgerät nach einem der voranstehenden Ansprüche, **dadurch gekennzeichnet, dass** die Luftreinigungsvorrichtung (58) einen Katalysator (108), insbesondere zum Abbau von Ozon und/oder Stickoxiden, und/oder einen Filter (110), insbesondere in Form eines Aktivkohlefilters, zum Abbau von Ozon und/oder zum Binden von Stickoxiden (NOₓ) umfasst,
wobei insbesondere der Filter (110)
a) in Form eines Flachfaltenfilters ausgebildet ist und/oder
b) und/oder der Katalysator (108) in Strömungsrichtung zwischen dem Luftreinigungskanal (68) und dem Saugeinlass (114) angeordnet oder ausgebildet sind
und/oder
c) und/oder der Katalysator (108) den Kammereinlass (34) verschließen
und/oder
d) und/oder der Katalysator (108) aus dem Gehäuse (12) durch die Gehäuseunterseite (14) herausziehbar angeordnet oder ausgebildet sind.

13. Luftreinigungsgerät nach einem der voranstehenden Ansprüche, **dadurch gekennzeichnet, dass**
a) das Luftreinigungsgerät (10) eine Steuer- und/oder Regelungseinrichtung (140) umfasst zum Steuern und/oder Regeln eines Betriebs des Luftreinigungsgeräts (10),
wobei insbesondere mindestens eines der Folgenden:
- das Luftreinigungsgerät (10) eine mit der Steuer- und/oder Regelungseinrichtung (140) zusammenwirkende Bedieneinrichtung (142) umfasst, welche insbesondere auf der Gehäuseoberseite (16) angeordnet oder ausgebildet ist und/oder eine Eingabeeinrichtung (144) und eine Anzeigeeinrichtung (146) umfasst;
- die Steuer- und/oder Regelungseinrichtung (140) ausgebildet ist zum Detektieren einer Beschädigung, insbesondere eines Bruchs, der Emissionselektrode (62);
- die Steuer- und/oder Regelungseinrichtung (140) ausgebildet ist zum automatischen Abschalten des Luftreinigungsgeräts (10) beim Entnehmen der Abscheideelektrode (64);
- die Steuer- und/oder Regelungseinrichtung (140) in der Technikkammer (28) angeordnet oder ausgebildet ist;
- die Steuer- und/oder Regelungseinrichtung (140) und/oder die Hochspannungsquelle (66) auf dem Technikträger (36) angeordnet oder ausgebildet sind;
- das Luftreinigungsgerät (10) eine mit der Steuer- und/oder Regelungseinrichtung (140) zusammenwirkende Schnittstelleneinrichtung (148) umfasst zum steuerungswirksamen Verbinden des Luftreinigungsgerät (10) mit externen Kommunikationsgeräten (150), insbesondere mit einem Smartphone (152),
wobei insbesondere die Schnittstelleneinrichtung (148) in Form einer Funkschnittstelleneinrichtung ausgebildet ist, insbesondere in Form einer W-Lan- oder Bluetooth-Schnittstelleneinrichtung;
- das Luftreinigungsgerät (10) mindestens eine mit der Steuer- und/oder Regelungseinrichtung (140) zusammenwirkende Sensoreinrichtung (154) umfasst zum Messen einer Temperatur, eine Luftfeuchtigkeit und/oder eines Formaldehydgehalts in der zu reinigenden Luft
- die Steuer- und/oder Regelungseinrichtung (140) ausgebildet ist zum Steuern einer Förderleistung der Luftfördereinrichtung (30) in Abhängigkeit einer gemessenen Luftqualität;
und/oder
c) die Luftfördereinrichtung (30) ausgebildet ist zum Fördern eines Luftvolumens von mindestens 200 m³ pro Stunde, insbesondere von mindestens etwa 500 m³ pro Stunde,
und/oder
d) die Luftreinigungsvorrichtung (10) einen Vorfilter (106) umfasst und dass der Vorfilter (106) den mindestens einen Lufteinlass (50) verschließt
und/oder
e) das Luftreinigungsgerät (10) fahrbar ausgebildet ist.

14. Verfahren zum Reinigen von Luft, bei welchem Verfahren die zu reinigende Luft durch eine Elektrofiltereinrichtung (60) mit einer elektrisch leitfähigen Emissionselektrode (62) zum Emittieren und/oder Erzeugen geladener Teilchen und einer elektrisch leitfähigen Abscheideelektrode (64) zum Abscheiden geladener Schmutzpartikel gefördert wird, wobei zwischen der Emissionselektrode (62) und der Abscheideelektrode (64) eine Hochspannung angelegt wird, **dadurch gekennzeichnet, dass** die zu reinigende Luft beim Reinigen durch mindestens einen Luftreinigungskanal (68) geführt wird, welcher durch die Abscheideelektrode (64) begrenzt wird,
wobei insbesondere
a) zwischen der Emissionselektrode (62) und der Abscheideelektrode (64) eine Hochspannung mit einem Wert in einem Bereich von etwa 10 kV bis etwa 20 kV angelegt wird
und/oder
b) die zu reinigende Luft nach dem Durchströmen des durch die Hochspannung zwischen der Emissionselektrode (62) und der Abscheideelektrode (64) ausgebildeten elektrischen Felds in Strömungsrichtung (76) durch ein elektrisches Feld zwischen der Abscheideelektrode (64) und einer dieser gegenüberliegenden Feldelektrode (100) geführt wird.

15. Verwendung eines Luftreinigungsgeräts nach einem der Ansprüche 1 bis 13 zur Durchführung eines Verfahrens nach Anspruch 14.
